# FASCICULE DE BREVET EUROPEEN

(11) **EP 2 411 743 B1**
(45) Date de publication et mention de la délivrance du brevet: **08.03.2017**
(21) Numéro de dépôt: 10715979.0
(22) Date de dépôt: 25.03.2010
(51) Int. Cl.: F25B 1/02, F25B 27/00, F25B 29/00, F01K 25/08

(54) **INSTALLATION ET PROCÉDÉ POUR LA PRODUCTION DE FROID ET/OU DE CHALEUR**
ANLAGE UND VERFAHREN ZUR ERZEUGUNG VON KÄLTE UND/ODER WÄRME
INSTALLATION AND METHOD FOR THE PRODUCTION OF COLD AND/OR HEAT

(30) Priorité: 25.03.2009 FR 0901398
(43) Date de publication de la demande: 01.02.2012
(73) Titulaire: Centre National de la Recherche Scientifique, 75016 Paris (FR)
(72) Inventeur: MAURAN, Sylvain, F-66170 Millas (FR); MAZET, Nathalie, F-66100 Perpignan (FR); NEVEU, Pierre, F-66130 St Michel de Llotes (FR); STITOU, Driss, F-66570 St Nazaire (FR)
(74) Mandataire: Allain, Laurent
(86) Numéro de dépôt international: PCT/FR2010/050543
(87) Numéro de publication internationale: WO 2010/109143

(56) Documents cités:
- WO-A-92/19924
- WO-A-97/26491
- WO-A-2007/056240
- CN-Y- 2 569 049
- DE-A1- 2 360 585
- DE-A1- 10 344 698
- US-A- 709 814

## Description

La présente invention concerne une installation pour la production de froid et/ou de chaleur.

### Arrière-plan technologique

Les machines thermodynamiques utilisées pour la production de froid, de chaleur ou d'énergie font toutes référence à une machine idéale désignée par "machine de Carnot". Une machine de Carnot idéale requiert une source de chaleur et un puits de chaleur à deux niveaux différents de température. Il s'agit donc d'une machine "ditherme". Elle est dite machine de Carnot motrice lorsqu'elle fonctionne en fournissant du travail, et machine de Carnot réceptrice (aussi appelée pompe à chaleur de Carnot) lorsqu'elle fonctionne en consommant du travail. En mode moteur, la chaleur Qₕ est fournie à un fluide de travail G_{T} à partir d'une source chaude à la température Tₕ, la chaleur Q_{b} est cédée par le fluide de travail G_{T} à un puits froid à la température T_{b} et le travail net W est délivré par la machine. À l'inverse, en mode pompe à chaleur, la chaleur Q_{b} est prélevée par le fluide de travail G_{T} à la source froide T_{b}, la chaleur Qₕ est cédée par le fluide de travail au puits chaud à la température Tₕ et le travail net W est consommé par la machine.

D'après le 2^{ème} principe de la thermodynamique, l'efficacité d'une machine ditherme (motrice ou réceptrice), c'est-à-dire une machine réelle fonctionnant ou non selon le cycle de Carnot, est au plus égale à celle de la machine de Carnot idéale et ne dépend que des températures de la source et du puits. Toutefois la réalisation pratique du cycle de Carnot, constitué de deux étapes isothermes (aux températures Tₕ et T_{b}) et deux étapes adiabatiques réversibles se heurte à plusieurs difficultés qui n'ont pas été complètement résolues jusqu'à présent. Au cours du cycle, le fluide de travail peut rester toujours à l'état gazeux ou subir un changement d'état liquide/vapeur pendant les transformations isothermes à Tₕ et T_{b}. Lorsqu'il se produit un changement d'état liquide/vapeur, les transferts de chaleur entre la machine et l'environnement s'effectuent avec une efficacité plus grande que lorsque le fluide de travail reste à l'état gazeux. Dans le premier cas et pour de mêmes puissances thermiques échangées au niveau de la source et du puits de chaleur, les surfaces d'échanges sont plus faibles (donc moins coûteuses). Toutefois, lorsqu'il y a un changement d'état liquide/vapeur, les étapes adiabatiques réversibles consistent à comprimer et à détendre un mélange biphasique liquide/vapeur. Les techniques de l'art antérieur ne permettent pas d'effectuer des compressions ou des détentes de mélanges biphasiques. Selon l'art antérieur actuel, on ne sait pas réaliser correctement ces transformations.

Pour remédier à ce problème, il a été envisagé de se rapprocher du cycle de Carnot en comprimant isentropiquement un liquide et en détendant isentropiquement une vapeur surchauffée (pour un cycle moteur) et en comprimant la vapeur surchauffée et en détendant isenthalpiquement le liquide (pour un cycle récepteur). Toutefois, de telles modifications induisent des irréversibilités dans le cycle et diminuent de façon très significative son efficacité, c'est-à-dire le rendement du moteur ou le coefficient de performance ou d'amplification de la pompe à chaleur.

Par ailleurs des procédés dits à « absorption », « adsorption » ou à « réaction chimique » ont été développés pour des finalités de production de froid à T_{b} et/ou de chaleur à température intermédiaire à Tₘ en utilisant essentiellement de la chaleur à haute température à Tₕ comme source d'énergie externe, mais aussi un peu de travail pour assurer notamment la circulation des fluides caloporteurs. Lorsque la finalité du procédé est la production de froid, son efficacité est quantifiée par un coefficient de performance COP₃, rapport "froid produit" / "énergie « coûteuse » (chaleur à haute température et travail) consommée". Lorsque la finalité du procédé est la production de chaleur à une température utile Tₘ, son efficacité est quantifiée par un coefficient d'amplification COA₃, rapport "chaleur délivrée à Tₘ" / "énergie « coûteuse » (chaleur à haute température et travail) consommée".

L'association d'une machine de Carnot motrice, fonctionnant entre les températures T_{hM} et T_{bM} et d'une machine de Carnot réceptrice, fonctionnant entre les températures T_{bR} et T_{hR}, pourrait assurer les mêmes fonctions que les dits procédés à « absorption », « adsorption » ou à « réaction chimique » si tout le travail fourni par la machine de Carnot motrice est récupéré par la machine de Carnot réceptrice. Dans le cas général, les températures T_{hM}, T_{bM}, T_{hR} et T_{bR} sont distinctes, et l'association des deux machines de Carnot est appelée « machine de Carnot quadritherme ». Toutefois, certaines températures peuvent être confondues (T_{bM} = T_{hR} = Tₘ ou bien T_{hM} = T_{bR} = Tₘ), l'association des deux machines de Carnot est alors appelée « machine de Carnot tritherme ».

Les coefficients de performance ou d'amplification de tout procédé tritherme ou quadritherme sont au mieux égaux à ceux, notés COP_{C3} ou COP_{C4} ou COA_{C3} ou COA_{C4}, des machines de Carnot tritherme ou quadritherme fonctionnant entre les mêmes niveaux de températures, mais ils sont généralement inférieurs.

En pratique les procédés à absorption, adsorption ou à réaction chimique de l'état de l'art actuel ont des efficacités bien inférieures à celles des machines de Carnot tri- ou quadritherme correspondantes. Typiquement les rapports COP₃/COP_{C3} sont de l'ordre de 0,3.

En outre de nombreux procédés à absorption, adsorption ou à réaction chimique utilisent l'eau à faible pression (<10 kPa) comme fluide de travail, ce qui nécessite une parfaite étanchéité vis-à-vis de l'extérieur et induit des solutions techniques délicates à mettre en oeuvre pour l'intégration des différents éléments de la machine dans une même enceinte en dépression.

La demande internationale WO2007/056240 décrit une installation tritherme ou quadritherme pour la production de froid et/ou de chaleur, comprenant une machine thermique motrice et une machine thermodynamique réceptrice, dans laquelle :
La machine motrice comprend d'une part des moyens comprenant des conduites et des actionneurs pour faire circuler un fluide de travail et d'autre part, dans l'ordre de circulation dudit fluide de travail,
   - Un évaporateur,
   - Au mois un cylindre de transfert,
   - Un condenseur,
   - Au moins un dispositif de séparation des phases liquide et vapeur du fluide de travail,
   - Un dispositif permettant la pressurisation du fluide de travail à l'état liquide,
La machine réceptrice comprend d'une part des moyens comprenant des conduites et des actionneurs pour faire circuler un fluide de travail et d'autre part, dans l'ordre de circulation dudit fluide de travail,
   - Au moins un cylindre de transfert,
Les cylindres de transfert de la machine motrice et de la machine réceptrice sont reliés par au moins une conduite obturable par des actionneurs et dans laquelle peut circuler exclusivement le liquide de transfert.

La demande internationale WO92/19924 se rapporte à un procédé apte à produire une compression isotherme d'un fluide compressible. Ce document décrit des cycles de réfrigération utilisant l'énergie mécanique fournie par des fluides de transfert.

### La présente invention

Le but de la présente invention est de fournir une installation thermodynamique tritherme ou quadritherme fonctionnant selon un cycle proche des cycles de Carnot, améliorée par rapport aux installations de l'art antérieur, c'est-à-dire une installation qui fonctionne avec un changement d'état liquide/vapeur des fluides de travail pour conserver l'avantage des faibles surfaces de contact requises, tout en limitant de façon substantielle les irréversibilités dans les cycles moteur et récepteur de l'installation tri- ou quadritherme au cours des étapes adiabatiques, ce qui implique de meilleures efficacités COP/COP_{C} ou COA/COA_{C}.

Un premier objet de la présente invention est constitué par une installation pour la production de froid et/ou de chaleur. Un second objet est constitué par un procédé de production de froid et/ou de chaleur à l'aide de ladite installation.

Une installation tritherme ou quadritherme selon la présente invention, pour la production de froid et/ou de chaleur, comprend une machine thermodynamique motrice et une machine thermodynamique réceptrice, et elle est caractérisée en ce que :
a) la machine motrice comprend d'une part des moyens comprenant des conduites et des actionneurs pour faire circuler un fluide de travail G_{M} et d'autre part, dans l'ordre de circulation dudit fluide de travail G_{M}:
   - un évaporateur E_{M};
   - au moins un cylindre de transfert CT_{M} qui contient un liquide de tranfert LT dans sa partie inférieure et le fluide de travail G_{M} sous forme de liquide et/ou de vapeur au dessus-du liquide de transfert ;
   - un condenseur C_{M} ;
   - au moins un dispositif BS_{M} de séparation des phases liquide et vapeur du fluide de travail G_{M} ;
   - un dispositif permettant la pressurisation du fluide de travail G_{M} à l'état liquide ;
b) la machine réceptrice comprend d'une part des moyens comprenant des conduites et des actionneurs pour faire circuler un fluide de travail G_{R} et d'autre part, dans l'ordre de circulation dudit fluide de travail G_{R} :
   - un condenseur C_{R};
   - au moins un dispositif BS_{R} de pressurisation ou de détente et de séparation des phases liquide et vapeur du fluide de travail G_{R} ;
   - éventuellement un détendeur D_{R} ;
   - un évaporateur E_{R} ;
   - au moins un cylindre de transfert CT_{R} qui contient le liquide de transfert LT dans sa partie inférieure et le fluide de travail G_{R} sous forme de de liquide et/ou de vapeur, au-dessus du liquide de transfert ;
c) les cylindres CT_{R} et CT_{M} sont reliés par au moins une conduite obturable par des actionneurs et dans laquelle peut circuler exclusivement le liquide de transfert LT.

Les actionneurs peuvent être des vannes et/ou des clapets.

Le dispositif permettant la pressurisation est avantageusement une pompe hydraulique PH.

Le procédé de production de froid ou de chaleur à l'aide d'une installation selon la présente invention consiste à faire subir au fluide de travail G_{M} une succession de cycles de Carnot modifiés dans la machine motrice de l'installation, et il est caractérisé en ce que chaque cycle de la machine motrice est initié par apport de chaleur à l'évaporateur E_{M} et initie un cycle de Carnot modifié dans la machine réceptrice par transfert de travail à l'aide du liquide de transfert LT, entre au moins un cylindre de transfert de la machine motrice et au moins un cylindre de transfert de la machine réceptrice. Lors de l'utilisation de l'installation, chaque évaporateur est relié à une source de chaleur et chaque condensenseur est relié à un puits de chaleur, par exemple par l'intermédiaire d'échangeurs de chaleur. Chacun des évaporateurs E_{M} et E_{R} est relié à une source de chaleur, respectivement à la température T_{hM} pour E_{M} et T_{bR} pour E_{R}. Chacun des condenseurs C_{M} et C_{R} est relié à un puits de chaleur, respectivement à la température T_{bM} pour C_{M} et T_{hR} pour C_{R}. Les diverses températures sont telles que T_{bM} < T_{hM} et T_{bR} < T_{hR}.

Dans le présent texte :
- "cycle de Carnot modifié ditherme" signifie un cycle thermodynamique comprenant les étapes du cycle de Carnot, moteur ou récepteur, théorique ou des étapes similaires avec un degré de réversibilité inférieur à 100% ;
- "installation quadritherme" désigne une installation qui présentent les caractéristiques a), b) et c) ci-dessus dans laquelle les températures T_{hM}, T_{bM}, T_{hR} et T_{bR} sont différentes ;
- "installation tritherme" désigne une installation qui présentent les caractéristiques a), b) et c) ci-dessus dans laquelle soit les températures *T_{bM} et T_{hR}* sont identiques et les températures T_{hM} et T_{bR} sont différentes, soit les températures T_{hM} et T_{bR} sont identiques et les températures T_{bM} et T_{hR} sont différentes ;
- "environnement" désigne tout élément extérieur à l'installation tri- ou quadritherme telle que que définie par les caractéristiques a), b) et c) ci-dessus. L'environnement comprend notamment les sources et puits de chaleur et les éventuels échangeurs de chaleur ;
- "transformation réversible" signifie une transformation réversible au sens strict, ainsi qu'une transformation quasi réversible. La somme des variations d'entropie du fluide qui subit la transformation et de l'environnement est nulle lors d'une transformation strictement réversible correspondant au cas idéal, et légèrement positive lors d'une transformation réelle, quasi-réversible. Le degré de réversibilité d'un cycle, qui en pratique est inférieur à 1, peut se quantifier par le rapport entre le rendement (ou le coefficient de performance COP ou d'amplification COA) du cycle et celui du cycle de Carnot fonctionnant entre les mêmes températures extrêmes. Plus la réversibilité du cycle est grande, plus ce rapport est proche de 1.
- "transformation isotherme" signifie une transformation strictement isotherme ou dans des conditions proches de la nature isotherme théorique, sachant que, dans des conditions de mise en oeuvre réelles, lors d'une transformation considérée comme isotherme effectuée de manière cyclique, la température T subit de légères variations, telles que ΔT/T de ± 10%;
- "transformation adiabatique" signifie une transformation sans aucun échange de chaleur avec l'environnement ou avec des échanges de chaleur que l'on cherche à minimiser en isolant thermiquement le fluide qui subit la transformation de l'environnement.

Un cycle de Carnot modifié ditherme moteur comprend les transformations successives suivantes :
- une transformation isotherme avec échange de chaleur entre G_{M} et la source de chaleur à T_{hM}; une transformation adiabatique avec diminution de la pression du fluide de travail G_{M};
- une transformation isotherme avec échange de chaleur entre G_{M} et le puits de chaleur à T_{bM};
- une transformation adiabatique avec augmentation de la pression du fluide de travail G_{M}.

Un cycle de Carnot modifié ditherme récepteur comprend les transformations successives suivantes :
- une transformation isotherme avec échange de chaleur entre G_{R} et la source de chaleur à T_{bR};
   une transformation adiabatique avec augmentation de la pression du fluide de travail G_{R};
- une transformation isotherme avec échange de chaleur entre G_{M} et le puits de chaleur à T_{hR};
- une transformation adiabatique avec diminution de la pression du fluide de travail G_{R}.

Lorsque la température T_{hM} est supérieure à la température T_{hR}, l'installation tri- ou quadritherme fonctionne dans le mode dit « moteur HT / récepteur BT». La figure 1a représente un schéma de principe de ce mode de réalisation. Dans ce premier cas, l'application visée est la production de froid à la température T_{bR} inférieure à la température ambiante et/ou la production de chaleur (avec COA>1) aux températures T_{hR} et T_{bM} supérieures à la température ambiante.

Lorsque la température T_{hM} est inférieure à la température T_{hR}, l'installation tri- ou quadritherme fonctionne dans le mode dit « moteur BT / récepteur HT». La figure 1b représente un schéma de principe de ce mode de réalisation. Dans ce second cas, l'application visée est la production de chaleur à une température T_{hR} supérieure à celles des deux sources de chaleur aux températures T_{bR} et T_{hM} (éventuellement identiques), mais avec un coefficient d'amplification (rapport de la chaleur délivrée à T_{hR} par la chaleur consommée à T_{bR} et T_{hM}) inférieur à l'unité.

Plus particulièrement, le procédé selon la présente invention est mis en oeuvre dans une installation selon la présente invention à partir d'un état initial dans lequel :
- les machines motrice et réceptrice ne sont pas connectées entre elles ;
- dans chacune des machines, les actionneurs permettant la communication entre leurs différents éléments constitutifs ne sont pas activés ;
- la température de l'ensemble de l'installation et notamment des fluides G_{M} et G_{R} qu'elle contient est égale à la température ambiante ;
- le liquide de transfert LT dans les cylindres de transfert moteurs et récepteurs (CT_{M} et CT_{R}) sont à des niveaux intermédiaires compris entre les niveaux minimaux et maximaux dans ces cylindres.
et il comprend une succession de cycles de Carnot modifiés.

Les premiers cycles constituent la phase de démarrage et ils permettent d'atteindre le régime permanent. Les actions successives réalisées au cours de chaque cycle de la phase de démarrage sont les mêmes que celles du régime permanent, mais leurs effets varient progressivement d'un cycle à l'autre jusqu'à l'obtention du régime permanent, en particulier pour les valeurs des températures et des pressions des fluides de travail G_{M} et G_{R} et des températures des fluides caloporteurs échangeant avec les sources et puits de chaleur.

Les actions mises enjeu pendant la phase de démarrage et qui impliquent les échanges avec les sources et puits de chaleur dépendent du mode de fonctionnement choisi, à savoir « moteur HT/ récepteur BT » ou « récepteur HT/ moteur BT ». En outre, dans le cas du mode « moteur HT/ récepteur BT », elles dépendent aussi de l'application visée, à savoir production de froid ou production de chaleur.

Dans le cas où le mode de fonctionnement de l'installation tri- ou quadritherme est « moteur HT/ récepteur BT » et où l'application visée est la production de froid à une température T_{bR} inférieure à la température ambiante, le premier cycle de démarrage est constitué par :
- une 1^{ère} étape qui consiste à réaliser simultanément les actions suivantes :
   * mise en communication thermique, via un fluide caloporteur, de la source chaude à T_{hM} et de l'évaporateur E_{M}, ce qui a pour conséquence d'augmenter la température et la pression de vapeur saturante de G_{M} dans E_{M} ;
   * mise en communication de CT_{M} et E_{M}, ce qui a pour conséquence une évaporation de G_{M} dans E_{M} et un transfert de G_{M} à l'état vapeur de E_{M} vers CT_{M} ;
   * mise en communication du dispositif BS_{M} et de E_{M}, ce qui a pour conséquence un transfert de G_{M} liquide de BS_{M} vers E_{M} ;
   * mise en communication des cylindres CT_{M} et CT_{R}, ce qui a pour conséquence un transfert du liquide LT de CT_{M} vers CT_{R} et une compression des vapeurs de G_{R} contenues dans CT_{R};
   * mise en communication du cylindre CT_{R} et C_{R}, ce qui a pour conséquence un transfert des vapeurs de G_{R} de CT_{R} vers C_{R}, une condensation desdites vapeurs dans C_{R} (nécessitant une évacuation de chaleur au puits de chaleur initialement température ambiante mais qui va progressivement atteindre sa valeur nominale T_{hR} supérieure ou égale à la température ambiante) et une accumulation des condensats dans le dispositif BS_{R} ;
- une 2^{ème} étape qui concerne principalement la machine motrice et qui consiste à réaliser simultanément les actions suivantes :
   * arrêt de la circulation du fluide G_{M} dans la machine motrice et arrêt de la circulation du fluide G_{R} dans la machine réceptrice, et maintien de la circulation des fluides caloporteurs échangeant avec la source de chaleur à T_{hM} et les puits de chaleur à T_{hR} et T_{bM} ;
   * mise en communication de CT_{M} et C_{M}, ce qui a pour conséquence un transfert de G_{M} de CT_{M} vers C_{M}, une diminution de la pression de G_{M} dans CT_{M}, une condensation de G_{M} dans C_{M} (nécessitant une évacuation de chaleur au puits de chaleur initialement température ambiante mais qui va progressivement atteindre sa valeur nominale T_{bM} supérieure ou égale à la température ambiante) et une accumulation des condensats dans le dispositif BS_{M} ;
- une 3^{ème} étape qui consiste à réaliser simultanément les actions suivantes :
   * mise en communication de BS_{R} et de l'évaporateur E_{R}, ce qui a pour conséquence de transvaser une partie du liquide G_{R} de BS_{R} vers E_{R}, la pression de vapeur de G_{R} dans E_{R} étant alors supérieure à celle existant dans CT_{M} ;
   * mise en communication des cylindres CT_{R} et CT_{M}, l'équilibrage quasi-instantané des pressions qui se produit dans ces deux cylindres ayant pour conséquences :
      = un transfert du liquide LT de CT_{R} vers CT_{M},
      = une compression des vapeurs de G_{M} contenues dans CT_{M},
      = une détente et une évaporation endothermique de G_{R} dans E_{R},
      = une condensation des vapeurs de G_{M} dans C_{M} (nécessitant une évacuation de chaleur au puits de chaleur à la température T_{bM}) et l'accumulation des condensats de G_{M} dans BS_{M}.
      = une diminution de la température du fluide G_{R} restant à l'état liquide dans E_{R} jusqu'à la température de saturation pour la pression résultante après la mise en communication de CT_{R} et CT_{M} ;
- une 4^{ème} étape qui concerne principalement la machine réceptrice et qui consiste à réaliser simultanément les actions suivantes :
   * arrêt de la circulation du fluide G_{M} dans la machine motrice et arrêt de la circulation du fluide G_{R} dans la machine réceptrice, et maintien de la circulation des fluides caloporteurs échangeant avec la source de chaleur à T_{hM} et les puits de chaleur à T_{hR} et T_{bM} ;
   * mise en communication de BS_{R} et CT_{R}, ce qui a pour conséquence une évaporation de G_{R} dans BS_{R}, un transfert de G_{R} de BS_{R} vers CT_{R}, une augmentation de la pression de G_{R} dans CT_{R}, un échange de chaleur entre le dispositif BS_{R} avec la source à T_{hR} et une consommation de chaleur au niveau de BS_{R}.

Dans le mode opératoire ci-dessus, la circulation des fluides peut être gérée à l'aide d'actionneurs placés entre les différents éléments de la machine motrice (pour le fluide G_{M}) ou entre les différents éléments de la machine réceptrice (pour le fluide G_{R}). Les actionneurs peuvent être avantageusement des vannes, éventuellement couplées à un dispositif de pressuration tel que par exemple une pompe hydraulique (notamment entre le dispositif BS_{M} et l'évaporateur E_{M} de la machine motrice) ou un détendeur (notamment entre le dispositif BS_{R} et l'évaporateur E_{R} de la machine réceptrice.

À l'issue de ce 1^{er} cycle le niveau de LT est maximal dans CT_{M}, minimal dans CT_{R}, la température de G_{M} est proche de T_{hM} dans E_{M} en restant inférieure à T_{hM}, et proche de T_{bM} dans C_{M} en restant supérieure à T_{bM}, la température de G_{R} est proche de T_{hR} dans C_{R} et BS_{R} en restant supérieure à T_{hR} et la température de G_{R} dans E_{R} est inférieure à sa température initiale. Chaque cycle induit une diminution de la température G_{R} dans E_{R}. Lorsque la température de G_{R} dans E_{R} atteint une valeur proche de T_{bR} (par valeur inférieure), la phase de démarrage est terminée et on fait circuler le fluide caloporteur dans l'évaporateur E_{R}, qui produit alors du froid à la température T_{bR}. Le régime permanent est atteint. Les cycles suivants de l'installation tri- ou quadritherme sont identiques à ceux des cycles de démarrage (à compter du deuxième) excepté le fait que cette fois toutes les sources et puits de chaleur sont connectés.

Lorsque le mode de fonctionnement de l'installation tri- ou quadritherme est « moteur HT/ récepteur BT » et l'application visée est la production de chaleur aux températures T_{bM} et T_{hR} (éventuellement identiques) supérieures à la température ambiante, sachant que l'on dispose des sources de chaleur à T_{hM} et T_{bR}, la phase de démarrage de ladite machine est similaire à la phase de démarrage susdécrite. La différence ne porte que sur la phase transitoire de mise en température avant connexion du fluide caloporteur. Dans le cas précédent cette phase transitoire concernait G_{R} dans E_{R}, alors que dans le cas présent, elle concerne G_{R} dans C_{R} et G_{M} dans C_{M}.

De la même façon, lorque le mode de fonctionnement de l'installation tri- ou quadritherme est « récepteur HT/moteur BT » et l'application visée est la production de chaleur à la température T_{hR} supérieure à la température de sources de chaleur à T_{bR} et T_{hM} (éventuellement identiques), à partir d'un puits de chaleur à T_{bM}, la phase de démarrage de ladite machine est similaire à la phase de démarrage décrite ci-dessus, excepté le fait que la phase transitoire de mise en température à T_{hR} avant connexion du fluide caloporteur concerne G_{R} dans C_{R}.

Le fluide de travail G_{T} (désignant indifféremment G_{R} ou G_{M}) et le liquide de transfert LT sont choisis de telle sorte que G_{T} soit faiblement soluble, de préférence insoluble dans LT, que G_{T} ne réagisse pas avec LT et que G_{T} à l'état liquide soit moins dense que LT. Lorsque la solubilité de G_{T} dans LT est trop importante ou si G_{T} à l'état liquide est plus dense que LT, il est nécessaire de les isoler l'un de l'autre par un moyen qui n'empêche pas l'échange de travail entre les cylindres CT_{M} et CT_{R}. Ledit moyen peut consister par exemple en une membrane souple interposée entre G_{T} et LT, ladite membrane créant une barrière imperméable entre les deux fluides mais n'opposant qu'une très faible résistance au déplacement du liquide de transfert ainsi qu'une faible résistance au transfert thermique. Une autre solution est constituée par un flotteur qui a une densité intermédiaire entre celle du fluide de travail G_{T} à l'état liquide et celle du liquide de transfert LT). Un flotteur peut constituer une barrière matérielle grande, mais il est difficile de la rendre parfaitement efficace si l'on ne veut pas de frottements sur la paroi latérale des enceintes CT et CT'. En revanche le flotteur peut constituer une résistance thermique très efficace. Les deux solutions (membrane et flotteur) peuvent être combinées.

La figure 2a représente un cylindre de transfert CT contenant un liquide de transfert LT et un fluide de travail G_{T} non miscibles, LT étant plus dense que G_{T} liquide. 1 désigne la conduite permettant la sortie ou l'entrée du liquide de transfert, 2 et 3 désignent les conduites permettant l'entrée et la sortie de G_{T}, et 4 désigne un revêtement isolant thermique.

La figure 2b représente un cylindre de transfert dans lequel LT et C_{T} sont séparés par une membrane souple 5 fixée à la partie supérieure du cylindre LT par exemple par une bride 6.

La figure 2c représente un cylindre de transfert dans lequel LT et G_{T} sont séparés par un flotteur 7.

Le liquide de transfert LT est choisi parmi les liquides qui ont une faible pression de vapeur saturante à la température de fonctionnement de l'installation, afin d'éviter, en absence de membrane séparatrice telle que décrite ci-dessus, les limitations dues à la diffusion des vapeurs de G_{T} à travers la vapeur de LT au niveau du condenseur ou de l'évaporateur. Sous réserve des compatibilités avec G_{T} mentionnées précédemment et à titre d'exemples non exhaustifs, LT peut être l'eau, ou une huile minérale ou de synthèse, ayant de préférence une faible viscosité.

Le fluide de travail G_{T} subit des transformations dans le domaine thermodynamique de température et pression de préférence compatible avec l'équilibre liquide - vapeur, c'est-à-dire entre la température de fusion et la température critique. Toutefois au cours du cycle de Carnot modifié, certaines de ces transformations peuvent intervenir en totalité ou en partie dans le domaine du liquide sous-refroidi ou de la vapeur surchauffée, ou le domaine supercritique. Un fluide de travail est choisi de préférence parmi les corps purs et les mélanges azéotropiques, pour avoir une relation monovariante entre la température et la pression à l'équilibre liquide - vapeur. Toutefois, une installation selon invention peut également fonctionner avec une solution non azéotropique en tant que fluide de travail.

Le fluide de travail G_{T} peut être par exemple l'eau, CO₂, ou NH₃. Le fluide de travail peut en outre être choisi parmi les alcools ayant 1 à 6 atomes de carbone, les alcanes ayant de 1 à 18 (plus particulièrement de 1 à 8) atomes de carbone, les chlorofluoroalcanes ayant de préférence de 1 à 15 (plus particulièrement de 1 à 10) atomes de carbone, et les alcanes partiellement ou totalement fluorés ou chlorés ayant de préférence de 1 à 15 (plus particulièrement de 1 à 10) atomes de carbone. On peut citer en particulier le 1,1,1,2-tétrafluoroéthane, le propane, l'isobutane, le n-butane, le cyclobutane, ou le n-pentane. La figure 3 représente les courbes d'équilibre liquide/vapeur pour quelques uns des fluides G_{T} précités. La pression de vapeur saturante P (en bar) est donnée en ordonnée, en échelle logarithmique, en fonction de la température T (en °C) donnée en abscisse.

De manière générale, les fluides de travail G_{R} et G_{M} et les liquides de transfert LT sont choisis d'abord en fonction des températures des sources de chaleur et des puits de chaleur disponibles, ainsi que des pressions de vapeur saturantes maximales ou minimales souhaitées dans la machine, ensuite en fonction d'autres critères tels que notamment la toxicité, l'influence pour l'environnement, la stabilité chimique, et le coût.

Le fluide G_{T} peut être dans les enceintes CT_{M} ou CT_{R} à l'état de mélange biphasique liquide/vapeur à l'issue de l'étape de détente adiabatique pour le cycle de Carnot ditherme modifié moteur ou de compression adiabatique pour le cycle de Carnot ditherme modifié récepteur. Dans ce cas la phase liquide de G_{T} peut s'accumuler à l'interface entre G_{T} et LT. Lorsque la teneur en vapeur de G_{T} est grande (typiquement compris entre 0,95 et 1) dans les enceintes CT_{M} ou CT_{R} avant la connexion desdites enceintes avec leurs condenseurs respectifs C_{M} ou C_{R}, on peut envisager d'éliminer totalement la phase liquide de G_{T} dans ces enceintes. Cette élimination peut être effectuée en maintenant la température du fluide de travail G_{T} dans les enceintes CT_{M} ou CT_{R} à la fin des étapes de mise en communication des enceintes CT_{M} ou CT_{R} et de leur condenseurs respectifs, à une valeur supérieure à celle du fluide de travail G_{T}, à l'état liquide dans lesdits condenseurs, de sorte qu'il n'y ait pas de G_{T} liquide dans CT_{M} ou CT_{R} à cet instant.

Dans un mode de réalisation, l'installation comprend des moyens d'échange de chaleur entre d'une part les sources et puits de chaleur qui sont à des températures différentes, et d'autre part les évaporateurs, condenseurs et éventuellement le fluide de travail G_{T} dans les enceintes de transfert CT_{M} et CT_{R} de façon à éliminer tout risque de condensation de G_{M} dans CT_{M} ou G_{R} dans CT_{R}. La figure 4 représente un mode de réalisation d'un cyclindre de transfert qui permet un échange de chaleur. Ledit cylindre comprend un double enveloppe 8 dans laquelle un fluide caloporteur peut circuler, avec une entrée 9 et une sortie 10 pour ledit fluide caloporteur.

Dans le présent texte, un élément comprenant un cylindre de transfert CT_{M} et un cylindre de transfert CT_{R} est désigné par "élément CT_{M}/CT_{R}".

Dans un 1^{er} mode de réalisation, correspondant à une configuration de base, une installation selon la présente invention comprend un seul élément CT_{M}/CT_{R}.

Dans un 2^{ème} mode de réalisation, une installation comprend deux éléments CT_{M}/CT_{R} désignés par CT_{M}/CT_{R} et CT_{M'}/CT_{R'}.

Dans un 3^{ème} mode de réalisation, une installation comprend deux éléments CT_{M}/CT_{R} et CT_{M'}/CT_{R'}, deux dispositifs de pressurisation distincts désignés par BS_{M1} et BS_{M2} pour la machine motrice, et deux dispositifs de pressurisation distincts désignés par BS_{R1} et BS_{R2} pour la machine réceptrice.

La figure 5 représente un exemple d'installation selon la configuration de base du 1^{er} mode de réalisation (désigné par U0), c'est-à-dire comprenant un seul élément élément CT_{M}/CT_{R}. Dans cet exemple :
- la machine motrice comprend :
   * une pompe hydraulique PH assurant la circulation du fluide à l'état liquide ;
   * un évaporateur E_{M} raccordé à une source de chaleur à température T_{hM};
   * un cylindre de transfert CT_{M} contenant en partie inférieure un liquide de transfert LT, et en partie supérieure le fluide moteur G_{M} ;
   * un condenseur C_{M} ;
   * une bouteille séparatrice BS_{M} qui récupère les condensats ;
   * des électrovannes EV_{c} et EV_{d} sur les conduites entre CT_{M} et respectivement l'évaporateur E_{M} et le condenseur C_{M} ;
   * une électrovanne EVₐ entre BS_{M} et la pompe hydraulique PH ;
- la machine réceptrice comprend :
   * un évaporateur E_{R} ;
   * un cylindre de transfert CT_{R} contenant en partie inférieure le même liquide de transfert LT, et en partie supérieure le fluide récepteur G_{R} ;
   * un condenseur C_{R} ;
   * une bouteille séparatrice BS_{R} qui récupère les condensats et qui assure en outre ponctuellement la fonction d'évaporateur à la température T_{hR} ;
   * un détendeur de liquide D ;
   * des électrovannes EV₁ et EV₂ sur les conduites entre CT_{R} et respectivement l'évaporateur E_{R} et le condenseur C_{R} ;
   * une électrovanne EV₃ entre BS_{R} et le détendeur D ;
- les machines motrice et réceptrice sont reliées par une conduite connectée à la partie inférieure de CT_{R} et de CT_{M} obturable par la vanne EV_{T}.

Dans le mode de réalisation de la figure 5 qui correspond à la configuration de base U0, chacun des cylindres de transfert représenté est isolé thermiquement de l'environnement et correspond à la figure figure 2a. Il pourrait être remplacé par un cylindre maintenu à une température suffisante pour empêcher toute condensation de G_{M} (ou G_{R}) dans CT_{M} (CT_{R}), selon la forme représentée sur la figure 4.

Les cycles thermodynamiques suivis par les fluides récepteur G_{R} et moteur G_{M} dans l'installation selon la variante U0 sont décrits dans le diagramme de Mollier (respectivement Figure 6a et 6b), qui représente LnP (logarithme de la pression) en fonction de h (enthalpie massique du fluide) et dans le diagramme de Clausius-Clapeyron (Figures 6c et 6d), qui donne Ln(P) en fonction de (-1/T). La position relative des droites d'équilibre pour les fluides G_{R} et G_{M} dans le diagramme de Clausius-Clapeyron diffère selon que le mode de fonctionnement de l'installation tri- ou quadritherme est de type « moteur HT / récepteur BT » (Figure 6c) ou de type « récepteur HT/ moteur BT » (Figure 6d)

Un cycle de fonctionnement d'une installation selon la figure 5 est constitué de 4 phases successives débutant respectivement aux instants t_{α}, t_{β}, t_{γ} et t_{δ} qui sont décrites ci-après dans le cas du mode de fonctionnement « moteur HT / récepteur BT ». La description d'un cycle est faite pour un fonctionnement en régime permanent. Sauf indication contraire, les électrovannes sont fermées.

### Phase αβ (entre les instants t_{α} et t_{β})

À l'instant précédant immédiatement t_{α}, le niveau du liquide de transfert LT est bas (noté B) dans le cylindre CT_{R} et haut (noté H) dans le cylindre CT_{M} et la pression des vapeurs saturantes des fluides récepteur et moteur est basse et égale à P_{b} dans les deux cylindres. C'est à cet instant du cycle que correspond la configuration de l'installation représentée schématiquement à la figure 5.

À l'instant t_{α}, on ouvre EV₂ ce qui met en communication le cylindre CT_{R}, le condenseur C_{R} et la bouteille séparatrice BS_{R} dans laquelle la pression de vapeur du fluide récepteur G_{R} est égale à Pₕ. La pression dans le cylindre CT_{R} est alors imposée rapidement par l'équilibre liquide-vapeur de G_{R} dans la bouteille BS_{R}, cette dernière remplissant alors la fonction d'évaporateur noyé. La chaleur nécessaire à l'évaporation de G_{R} dans BS_{R} est fournie à la température T_{hR}. Entre les instants t_{α} et t_{β}, le fluide G_{R} contenu dans le cylindre CT_{R} suit la transformation 1→2 décrite dans les figures 6a et 6c.

### Phase βγ (entre les instants t_{β} et tγ)

À l'instant t_{β}, c'est-à-dire lorsque la pression de G_{R} dans CT_{R} atteint la valeur Pₕ, on laisse EV₂ ouverte et simultanément on ouvre les électrovannes EVₐ, EV_{c}, EV_{T} et on met en marche le circulateur PH. Les conséquences sont :

### - au niveau du circuits moteur :

Le liquide G_{M} est aspiré dans la bouteille BS_{M}, refoulé par le circulateur dans E_{M} où il s'évapore en prenant de la chaleur à la source chaude à T_{hM}. Le débit d'introduction de G_{M} liquide dans l'évaporateur est égal au débit de vapeur saturée en sortie, de sorte que cet évaporateur reste toujours rempli et garde une efficacité constante pour l'échange thermique. Les vapeurs saturées de G_{M} occupant un volume plus important que G_{M} liquide, le liquide de transfert dans le cylindre CT_{M} est refoulé vers le bas. Durant cette phase βγ, le fluide G_{M} suit les transformations a→b→bₗ→c décrites dans les figures 6b et 6c. La chaleur nécessaire au chauffage du liquide sous-refroidi (transformation b→bₗ) puis à l'évaporation de G_{M} (transformation bₗ→c) est fournie par la source chaude à haute température T_{hM}. Un faible travail W_{ab} est consommé par le circulateur pour la transformation a→b tandis qu'un travail plus important Wₕ est transféré durant la transformation bₗ→c vers le circuit récepteur par l'intermédiaire du liquide de transfert LT jouant le rôle d'un piston liquide.

### - au niveau du circuit récepteur :

Le liquide de transfert LT dans le cylindre CT_{R} est refoulé jusqu'au niveau haut (noté H), les vapeurs saturées de G_{R} se condensent dans C_{R} et les condensats s'accumulent dans BS_{R}. Durant cette phase βγ le fluide G_{R} suit la transformation 2→2ₗ→3 décrite dans les figures 6a et 6c. La chaleur de condensation de G_{R} est délivrée à la température T_{hR}. Le sous-refroidissement de G_{R} peut être très faible, voire nul. S'il est nul, les points 2ₗ et 3 de la figure 6a sont confondus.

### Phase γδ (entre les instants t_{γ} et t_{δ}) :

À l'instant t_{γ}, on ferme EVₐ, EV_{c}, EV_{T} et on ouvre EV_{d}. La pression de vapeur du fluide moteur G_{M} qui était égale à Pₕ chute rapidement jusqu'à la valeur P_{b} imposée par l'équilibre liquide-vapeur au niveau du condenseur C_{M}. La chaleur de condensation est évacuée à T_{bM} et les condensats de G_{M} s'accumulent dans la bouteille BS_{M}. Entre les instants t_{γ} et t_{δ}, le fluide G_{M} contenu dans le cylindre CT_{M} suit la transformation c→d décrite dans les figures 6b et 6c.

### Phase δα (entre les instants t_{δ} et t_{α}) :

À l'instant t_{δ}, c'est-à-dire lorsque la pression de G_{M} dans CT_{M} atteint la valeur P_{b}, on ferme EV₂, on laisse EV_{d} ouverte et simultanément on ouvre les électrovannes EV₁, EV₃ et EV_{T}. Les conséquences sont :

### - au niveau du circuit récepteur :

Le liquide G_{R} est aspiré dans la bouteille BS_{R}, détendu de façon isenthalpique à travers le détendeur D (constitué par un capillaire ou une vanne pointeau) et introduit sous forme bi-phasique dans l'évaporateur E_{R} où il finit de s'évaporer. Les vapeurs saturées de G_{R} produites refoulent vers le bas (noté B) le liquide de transfert dans le cylindre CT_{R}. Durant cette phase δα le fluide G_{R} suit les transformations 3→4→1 décrites dans les figures 6a et 6c. La chaleur nécessaire à l'évaporation de G_{R} est prélevée à basse température T_{bR}. Le travail W_{b} est transféré durant la transformation 4→1 vers le circuit moteur par l'intermédiaire du liquide de transfert LT.

### - au niveau du circuit moteur :

Le liquide de transfert LT dans le cylindre CT_{M} est refoulé vers le haut (noté H), les vapeurs saturées de G_{M} se condensent dans C_{M} et les condensats s'accumulent dans BS_{M}. Durant cette phase δα le fluide G_{M} suit la transformation d→a décrite dans les figures 6b et 6c. La chaleur de condensation de G_{M} est délivrée à la température T_{bM}. À l'issue de cette phase, l'installation est à nouveau à l'état α du cycle.

Le coeur de l'invention se situe pendant les phases βγ et δα sur le dispositif de transfert du travail entre le cycle moteur et le cycle récepteur par l'intermédiaire du liquide de transfert LT jouant le rôle d'un piston liquide.

Les diverses transformations thermodynamiques suivies par les fluides G_{R} et G_{M} et les niveaux du liquide de transfert LT sont résumés dans le tableau 1. L'état des actionneurs (électrovannes et embrayage de la pompe PH) est résumé dans le tableau 2, dans lequel x signifie que l'électrovanne correspondante est ouverte ou que la pompe PH est embrayée.

**Tableau 1**

| Étape | Transformations | Lieu | Niveau de LT | |
|---|---|---|---|---|
| | | | CT_{R} | CT_{M} |
| αβ | 1 → 2 | BS_{R} + C_{R} +CT_{R} | B | H |
| βγ | a→ b → bₗ → c | E_{M} + CT_{M} | | H→B |
| | 2 → 2ₗ → 3 | BS_{R} + C_{R} +CT_{R} | B→H | |
| γδ | c → d | CT_{M} | H | B |
| δα | 3 → 4 → 1 | E_{R} +CT_{R} | H→B | |
| | d → a | CT_{M} + C_{M} | | B→H |

**Tableau 2**

| Étape | EV₁ | EV₂ | EV₃ | EVₐ | EV_{c} | EV_{d} | EV_{T} | PH |
|---|---|---|---|---|---|---|---|---|
| αβ | | x | | | | | | |
| βγ | | x | | x | x | | x | x |
| γδ | | x | | | | x | | |
| δα | x | | x | | | x | x | |

Dans la configuration de base (dite U0) représentée sur la Fig. 5, la production de froid à T_{bR} ne se fait que pendant la phase δα tandis que la consommation de chaleur à T_{hM} ne se fait que pendant la phase βγ. De même les condensations dans les deux condenseurs sont intermittentes. Par rapport à ces phases principales, les phases intermédiaires αβ et γδ ont une durée plus courte. Le caractère intermittent des connexions des évaporateurs et condenseurs avec le reste des circuits moteur ou récepteur est gênant dans la mesure où cela induit des variations notables de température (et donc de pression) dans ces éléments lorsqu'ils sont isolés du point de vue massique (débits de G_{M} ou G_{R} nuls) tout en restant connectés avec les fluides caloporteurs à T_{hM} ou T_{bR}. Par rapport au cas idéal où la température de tous les éléments des circuits moteur et récepteur serait stable, ces fluctuations induisent des irréversibilités et donc une diminution du coefficient de performance global de l'installation tri- ou quadritherme. Toutefois, il est possible d'atténuer ces fluctuations de température en mettant en oeuvre le procédé de l'invention dans une installation qui comprend deux CT_{M}/CT_{R} désignés par CT_{M}/CT_{R} et CT_{M'}/CT_{R'}, avec des cycles de Carnot modifiés en opposition de phase, selon un 2^{ème} mode de réalisation. De manière générale, ce 2^{ème} mode de réalisation a pour résultat une amélioration des COP et COA par rapport à la variante U0 de la configuration de base représentée sur la Figure 5.

Une installation qui comprend deux ensembles CT_{M}/CT_{R} et CT_{M'}/CT_{R'} et qui fonctionne selon des cycles de Carnot modifiés en opposition de phase permet en outre, moyennant l'ajout d'éléments complémentaires, divers types de récupérations d'énergie :
- selon une variante, dite "UL", de l'énergie est récupérée par une machine réceptrice à partir d'une machine motrice, par l'intermédiaire du liquide de transfert LT ;
- selon une variante, dite "UG", de l'énergie est récupérée par la machine motrice ou réceptrice, par l'intermédiaire de la phase gazeuse (respectivement G_{M} ou G_{R}) ;
- selon une variante, dite "ULG", de l'énergie est récupérée par l'intermédiaire du liquide de transfert et par l'intermédiaire de la phase gazeuse, ce qui constitue une combinaison des variantes UL et UG.

Dans les trois variantes, les récupérations d'énergie induisent des augmentations des COP et COA de l'installation tri- ou quadritherme.

La figure 7 représente une installation selon le 2^{ème} mode de réalisation, c'est-à-dire comprenant deux éléments "cylindre de transfert CT_{M}/cylindre de transfert CT_{R}", qui permet la variante de base avec des cycles en opposition de phases, dite "U0 OP" ou la variante "UL". Dans une installation selon la figure 7 :
- le circuit moteur comprend :
   * une pompe hydraulique PH assurant la circulation du fluide à l'état liquide ;
   * un évaporateur E_{M} raccordé à une source de chaleur à T_{hM} (non représentée) ;
   * deux cylindres de transfert CT_{M} et CT_{M'} contenant chacun en partie inférieure le liquide de transfert LT, et en partie supérieure le fluide moteur G_{M} ;
   * un condenseur C_{M} raccordé à un puits de chaleur à T_{bM} (non représenté);
   * une bouteille séparatrice BS_{M} qui récupère les condensats ;
   * des électrovannes EV_{c} et EV_{c'} sur les conduites entre l'évaporateur E_{M} et respectivement CT_{M} et CT_{M'} ;
   * des électrovannes EV_{d} et EV_{d'} sur les conduites entre le condenseur C_{M} et respectivement CT_{M} et CT_{M'} ;
   * des électrovannes EV_{c} et EV_{c'} sur les conduites entre l'évaporateur E_{M} et respectivement CT_{M} et CT_{M'} ;
   * une électrovanne EVₐ entre BS_{M} et l'évaporateur E_{M} ;
- le circuit récepteur comprend :
   * un évaporateur E_{R} raccordé à une source de chaleur à T_{bR} (non représentée);
   * deux cylindres de transfert CT_{R} et CT_{R'} contenant chacun en partie inférieure le liquide de transfert LT, et en partie supérieure le fluide moteur G_{R} ;
   * un condenseur C_{R} raccordé à un puits de chaleur à T_{hR} (non représenté);
   * une bouteille séparatrice BS_{R} qui récupère les condensats et qui assure en outre ponctuellement la fonction d'évaporateur à la température T_{hR} ;
   * un détendeur de liquide D ;
   * des électrovannes EV₁ et EV₁, sur les conduites entre l'évaporateur E_{R} et respectivement les cylindres CT_{R} et CT_{R'} ;
   * des électrovannes EV₂ et EV_{2'} sur les conduites entre le condenseur C_{R} et respectivement le cylindres CT_{R} et CT_{R'} ;
   * une électrovanne EV₃ entre BS_{R} et l'évaporateur E_{R} ;
- le circuit récepteur et le circuit moteur sont reliés par des conduites connectées à la partie inférieure de CT_{R}, CT_{R'}, CT_{M} et CT_{M'} respectivement par les vannes EV_{R}, EV_{R'}, EV_{M}, EV_{M'} et EV_{L} permettant de mettre en communication de manière sélective deux cylindres de transfert quelconques.

Dans le mode de réalisation de la figure 7, chacun des cylindres de transfert représenté est isolé thermiquement de l'environnement et correspond à la figure figure 2a. Il pourrait être remplacé par un cylindre maintenu à une température suffisante pour empêcher toute condensation de G_{M} (ou G_{R}) dans CT_{M} (CT_{R}), selon la forme représentée sur la figure 4.

L'installation représentée sur la figure 7 comprend une machine motrice et une machine réceptrice fonctionnant selon deux cycles en opposition de phase.

Le premier cycle met en jeu les cylindres de transfert CT_{M} et CT_{R} et les électrovannes qui leurs sont associées. Le cycle en opposition de phase avec le premier cycle met enjeu les cylindres de transfert CT_{M'} et CT_{R}, et les électrovannes qui leurs sont associées. Les autres éléments (évaporateurs, condenseurs, bouteilles séparatrices, pompe hydraulique ou circulateur et détendeur) sont communs aux deux cycles.

La variante U0-OP peut être mise en oeuvre dans une installation selon la figure 7 dans laquelle la vanne EV_{L} est fermée, ou dans une installation similaire ne comportant ni la vanne EV_{L} ni la conduite correspondante. Son fonctionnement n'est pas décrit ici.

La variante UL, qui fonctionne nécessairement avec deux cycles en opposition de phase, amène une amélioration supplémentaire des COP et COA pour une augmentation minime de la complexité de l'installation qui permet la variante U0-OP (simple ajout de l'électrovanne EV_{L}). Le cycle de fonctionnement d'une installation selon la figure 7 dans la variante UL est constitué de 6 phases successives débutant respectivement aux instants t_{α}, t_{β}, t_{γ}, t_{δ}, t_{ε} et t_{λ}.

La chronologie des étapes est donnée dans le tableau 3. Les transformations suivies par les fluides G_{R} ou G_{M} sont simultanées pour chaque étape et successives d'une étape à la suivante. À la fin de l'étape λα, on se retrouve dans le même état qu'au début de l'étape αβ. Les cycles 1-1ₘ-2-2ₗ-3-4-1 suivi par G_{R} et a-b-bₗ-c-cₘ-d-a suivi par G_{M} sont tracés dans les diagrammes de Mollier respectifs des figures 8a et 8b. La plupart des transformations subies par les fluides G_{R} et G_{M} restent identiques à celles de l'installation de base représentée sur la figure 5. La différence essentielle, dans cette variante UL, est que du travail est transféré pendant les étapes de dépressurisation partielle de G_{M} pour assurer une pressurisation partielle de G_{R}, c'est-à-dire pendant les étapes αβ et δε.

Le tableau 4 indique (par X) pour chaque étape si les vannes sont ouvertes et si le circulateur PH fonctionne.

### Étape αβ (entre les instants t_{α} et t_{β})

À l'instant précédant immédiatement t_{α}, le niveau du liquide de transfert LT est bas (noté B) dans le cylindre CT_{R}, haut (noté H) dans les cylindres CT_{R'} et CT_{M} et intermédiaire (noté I) dans le cylindre CT_{M'}. En outre, la pression de vapeur saturante des fluides récepteur et moteur est respectivement basse (P_{b}) et haute (Pₕ) dans ces deux cylindres CT_{R} et CT_{M'}. C'est à cet instant du cycle que correspond la configuration de l'installation représentée schématiquement à la figure 7.

À l'instant t_{α}, on ouvre EV_{R}, EV_{M'} et EV_{L} ce qui met en communication, via le liquide de transfert, le cylindre CT_{R} et le cylindre CT_{M'}. Toutes les autres électrovannes étant fermées, la pression de vapeur du fluide récepteur G_{R} s'équilibre avec celle du fluide moteur G_{M}. La valeur de cette pression intermédiaire Pₘ se calcule par un bilan d'énergie sur le système fermé constitué des deux cylindres CT_{R} et CT_{M'} en tenant compte de l'équation d'état des fluides G_{R} et G_{M}. Pendant cette étape le fluide G_{R} contenu dans le cylindre CT_{R} suit la transformation 1→1ₘ tandis que le fluide G_{M} contenu dans le cylindre CT_{M'} suit la transformation c→cₘ (Figure 8). Le travail W_{L} est transféré, via le liquide de transfert de CT_{M'} vers CT_{R}. Le niveau de LT dans le cylindre CT_{R} augmente jusqu'à un niveau intermédiaire « I » (entre les niveaux B et H) et le niveau de LT dans le cylindre CT_{M'} diminue jusqu'au seuil B.

### Étape βγ

À l'instant t_{β}, on ferme les électrovannes de l'étape précédente ; CT_{R} et CT_{M'} sont alors isolés l'un de l'autre.

À l'instant t_{β}, on ouvre EV₂ ce qui met en communication le cylindre CT_{R}, le condenseur C_{R} et la bouteille séparatrice BS_{R} dans laquelle la pression de vapeur du fluide récepteur G_{R} est égale à Pₕ. La pression dans le cylindre CT_{R} est alors imposée rapidement par l'équilibre liquide-vapeur de G_{R} dans la bouteille BS_{R}, cette dernière remplissant alors la fonction d'évaporateur noyé. La chaleur nécessaire à l'évaporation de G_{R} dans BS_{R} est fournie à la température T_{hR}. Au cours de cette étape, le fluide G_{R} contenu dans le cylindre CT_{R} suit la transformation 1ₘ→2 décrite dans la figure 8a.

À l'instant t_{β}, on ouvre également EV_{d'}. La pression de vapeur du fluide moteur G_{M} dans CT_{M}, qui était égale à Pₘ chute rapidement jusqu'à la valeur P_{b} imposée par l'équilibre liquide-vapeur au niveau du condenseur C_{M}. La chaleur de condensation est évacuée à T_{bM} et les condensats de G_{M} s'accumulent dans la bouteille BS_{M}. Au cours de cette étape, le fluide G_{M} contenu dans le cylindre CT_{M'} suit la transformation cₘ→d décrite dans la figure 8b.

### Étape γδ

À l'instant t_{γ}, c'est-à-dire lorsque la pression de G_{R} dans CT_{R} atteint la valeur Pₕ et que la pression de G_{M} dans CT_{M'} atteint la valeur P_{b}, on laisse ouvertes les électrovannes EV₂ et EV_{d'}, on ouvre les électrovannes EV_{R}, EV_{M}, EV_{R'}, EV_{M'}, EVₐ, EV_{c}, EV₃, EV₁, et on met en marche le circulateur PH. Les conséquences sont :
- au niveau de la machine motrice :
   * **impliquant le couple CT_{M}/CT_{R} :** le liquide G_{M} est aspiré dans la bouteille BS_{M}, refoulé par le circulateur PH dans E_{M} où il s'évapore en prenant de la chaleur à la source chaude à T_{hM}. Le débit d'introduction de G_{M} liquide dans l'évaporateur est égal au débit de vapeur saturée en sortie, de sorte que cet évaporateur reste toujours rempli et garde une efficacité constante pour l'échange thermique. Les vapeurs saturées de G_{M} occupant un volume plus important que G_{M} liquide, le liquide de transfert dans le cylindre CT_{M} est refoulé du niveau H vers le niveau I. Durant cette phase γδ le fluide G_{M} suit les transformations a→b→bₗ→c décrites dans la figure 8b. La chaleur nécessaire au chauffage du liquide sous-refroidi (transformation b→bₗ) puis à l'évaporation de G_{M} (transformation bₗ→c) est fournie par la source chaude à haute température T_{hM}. Un faible travail W_{ab} est consommé par le circulateur pour la transformation a→b tandis qu'un travail plus important Wₕ est transféré durant la transformation bₗ→c vers la machine réceptrice par l'intermédiaire du liquide de transfert LT jouant le rôle d'un piston liquide.
   * impliquant **le couple CT_{M'}/CT_{R'} :** le liquide de transfert pénétrant dans le cylindre CT_{M'} (en provenance du cylindre CT_{R'}) a son niveau qui s'élève de I à H. Les vapeurs de G_{M} sont refoulées dans le condenseur C_{M} où elles se condensent et les condensats s'accumulent dans la bouteille BS_{M}. Dans l'espace gazeux commun à l'ensemble (CT_{M'} + C_{M} + BS_{M}) le fluide G_{M} suit la transformation d→a décrite dans la figure 8b. La chaleur dégagée par la condensation de G_{M} est délivrée au puits froid à température T_{bM}. Un travail W_{b} (inférieur au travail Wₕ) est transféré durant cette transformation d→a de la machine réceptrice vers la machine motrice par l'intermédiaire du liquide de transfert LT jouant le rôle d'un piston liquide.
- *au niveau de la machine réceptrice :*
   * impliquant le couple CT_{M}/CT_{R} : Le liquide de transfert LT dans le cylindre CT_{R} est refoulé du niveau I au niveau H, les vapeurs saturées de G_{R} se condensent dans C_{R} et les condensats s'accumulent dans BS_{R}. Le fluide G_{R} suit les transformations 2→2ₗ→3 décrite dans la figure 8a. La chaleur de condensation de G_{R} est délivrée à la température T_{hR}. Le sous-refroidissement de G_{R} peut être très faible, voire nul. Dans ce dernier cas les points 2ₗ et 3 de la figure 8a sont confondus.
   * impliquant le couple CT_{M'}/CT_{R'} : Le fluide récepteur G_{R} à l'état de liquide sous-refroidi (ou saturé) s'écoule de BS_{R} vers E_{R} en passant par le détendeur D ; il suit la transformation 3→ 4 décrite dans la figure 8a. Dans l'évaporateur E_{R}, G_{R} s'évapore (soit la transformation 4→ 1, figure 8a) et les vapeurs saturées de G_{R} refoulent LT dans CT_{R'} du niveau H au niveau I vers le cylindre CT_{M'}.
À la fin de cette étape γδ, l'installation tri- ou quadritherme a accompli un demi-cycle. Le deuxième demi-cycle est symétrique du premier avec interversion des cylindres CT_{M} et CT_{M'} d'une part et des cylindres CT_{R} et CT_{R'} d'autre part.

### Étape δε

Elle est équivalente à la phase αβ décrite ci-dessus (mêmes transformations c→ cₘ et 1→ 1ₘ), mais cette fois ce sont les cylindres CT_{M} et CT_{R'} qui sont connectés (ouverture des électrovannes EV_{R'} et EV_{M} au lieu de EV_{R} et EV_{M'}) et les variations de niveau de LT dans ces cylindres sont respectivement: I→B et B→I.

### Étape ελ

Cette phase est équivalente à la phase βγ décrite ci-dessus (mêmes transformations cₘ→ d et 1ₘ→ 2), mais les cylindres concernés sont CT_{R'} et CT_{M} (ce qui implique les ouvertures des électrovannes EV_{2'} et EV_{d} au lieu de EV₂ et EV_{d'}).

### Étape λα

Cette phase est équivalente à la phase γδ décrite ci-dessus. Les transformations des fluides de travail G_{M} et G_{R} sont les mêmes mais avec interversion des cylindres CT_{M} et CT_{M'} d'une part et des cylindres CT_{R} et CT_{R}' d'autre part. Les variations de niveau de LT dans ces cylindres et les électrovannes ouvertes sont indiquées dans les tableaux 3 et 4.

**Tableau 3**

| Étape | Transformations | Lieu | Variations de niveau de LT | | | |
|---|---|---|---|---|---|---|
| | | | CT_{R} | CT_{R'} | CT_{M'} | CT_{M} |
| αβ | c → cₘ | CT_{M'} | | | I → B | |
| | 1 → 1ₘ | CT_{R} | B → I | | | |
| βγ | cₘ → d | CT_{M'} + C_{M} + BS_{M} | | | | |
| | 1ₘ → 2 | CT_{R} + C_{R} + BS_{R} | | | | |
| γδ | d → a | CT_{M'} + C_{M} | | | B → H | |
| | a → b | PH | | | | |
| | b → bₗ → c | CT_{M} + E_{M} | | | | H → I |
| | 2 → 2ₗ → 3 | CT_{R} + C_{R} + BS_{R} | I → H | | | |
| | 3 → 4 | D | | | | |
| | 4 → 1 | CT_{R'} +E_{R} | | H → B | | |
| δε | c → cₘ | CT_{M} | | | | I → B |
| | 1 → 1ₘ | CT_{R'} | | B → I | | |
| εδ | cₘ → d | CT_{M} + C_{M} + BS_{M} | | | | |
| | 1ₘ → 2 | CT_{R'} + C_{R} + BS_{R} | | | | |
| λα | d → a | CT_{M} + C_{M} | | | | B → H |
| | a → b | PH | | | | |
| | b → bₗ → c | CT_{M'} + E_{M} | | | H → I | |
| | 2 → 2ₗ → 3 | CT_{R'} + C_{R} + BS_{R} | | I → H | | |
| | 3 → 4 | D | | | | |
| | 4 → 1 | CT_{R} + E_{R} | H → B | | | |

**Tableau 4**

| Étape | Électrovannes ouvertes ou circulateur PH en marche | | | | | | | | | | | | | | | |
|---|---|---|---|---|---|---|---|---|---|---|---|---|---|---|---|---|
| | 1 | 1' | 2 | 2' | 3 | a | c | c' | d | d' | R | R' | M | M' | L | PH |
| αβ | | | | | | | | | | | X | | | X | X | |
| βγ | | | X | | | | | | | X | | | | | | |
| γδ | | X | X | | X | X | X | | | X | X | X | X | X | | X |
| δε | | | | | | | | | | | | X | X | | X | |
| ελ | | | | X | | | | | X | | | | | | | |
| λα | X | | | X | X | X | | X | X | | X | X | X | X | | X |

Dans un 3^{ème} mode de réalisation de l'invention, le dispositif comprend 2 éléments CT_{M}/CT_{R} et les bouteilles séparatrices BS des cycles moteur et récepteur sont dédoublées. Cette variante permet non seulement une récupération partielle d'énergie entre la machine motrice et réceptrice pendant la phase de dépressurisation / pressurisation (ledit transfert étant permis par la présence de deux éléments "cylindre de transfert CT_{M}/cylindre de transfert CT_{R}"), mais aussi une limitation supplémentaire de certaines irréversibilités. Cet avantage est obtenu en évitant un trop fort sous-refroidissement de G_{M} liquide avant son introduction dans l'évaporateur E_{M} à haute température et en visant une détente de G_{R} liquide plus proche de la transformation isentropique que de la transformation isenthalpique. La variante dite "UG" permet des récupérations d'énergie interne (U) au sein des circuits moteur ou récepteur via la phase gazeuse des fluides de travail (respectivement G_{M} ou G_{R}). La variante dite "ULG" combine les deux variantes "UL" et "UG".

Une installation correspondant au 3^{ème} mode de réalisation et permettant la variante UG ou la variante ULG comprend une machine motrice telle que représentée sur la figure 9a et une machine réceptrice telle que représentée sur la figure 10a, les deux machines étant connectées via le liquide de transfert LT.

Les cycles suivis par les fluides G_{M} et G_{R} sont représentés dans les diagrammes de Mollier respectivement des figures 9b et 10b pour la variante UG, et des figures 10c et 10d pour la variante ULG.

Une machine motrice selon la figure 9a comprend :
* un circulateur PH assurant la circulation du fluide à l'état liquide ;
* un évaporateur E_{M} raccordé à une source de chaleur à T_{hM} (non représentée) ;
* deux cylindres de transfert CT_{M} et CT_{M'} contenant chacun en partie inférieure le liquide de transfert LT, et en partie supérieure le fluide moteur G_{M};
* un Té de bifurcation TB_{M} ;
* un condenseur C_{M} raccordé à un puits de chaleur à T_{bM} (non représenté);
* une 1^{ère} bouteille séparatrice BS_{M1} à une température proche (par valeur inférieure) à celle du puits de chaleur à T_{bM}.
* une 2^{ème} bouteille séparatrice BS_{M2} isolée thermiquement de l'environnement ;
* des électrovannes EV_{c} et EV_{c'} sur les conduites entre l'évaporateur E_{M} et respectivement CT_{M} et CT_{M'} ;
* des électrovannes EV_{d} et EV_{d'} sur les conduites raccordées à la branche commune du Té TB_{M} et respectivement CT_{M} et CT_{M'}, les deux autres branches dudit Té étant raccordées au condenseur C_{M} et à la 2^{ème} bouteille BS_{M2};
* une électrovanne EV_{f} entre une branche de TB_{M} et le condenseur C_{M} ;
* une électrovanne EVₑ entre l'autre branche de TB_{M} et la bouteille BS_{M2};
* une électrovanne EVₐ entre BS_{M1} et BS_{M2} ;
* une électrovanne EV_{b} entre BS_{M2} et l'évaporateur E_{M}.

Une machine réceptrice selon la figure 10a comprend :
* un évaporateur E_{R} raccordé à une source de chaleur à T_{bR} (non représentée) ;
* un Té de bifurcation TB_{R} ;
* deux cylindres de transfert CT_{R} et CT_{R'} contenant chacun en partie inférieure le liquide de transfert LT, et en partie supérieure le fluide récepteur G_{R} ;
* un condenseur C_{R} raccordé à un puits de chaleur à T_{hR} (non représenté);
* une 1^{ère} bouteille séparatrice BS_{R1} maintenue à une température proche de celle du condenseur C_{R} par échange avec le puits/source de chaleur à T_{hR} ;
* une 2^{ème} bouteille séparatrice BS_{R2} isolée thermiquement de l'environnement ;
* des électrovannes EV₁ et EV_{1'} sur les conduites raccordées à la branche commune du Té TB_{R} et respectivement aux cylindres CT_{R} et CT_{R'}, les deux autres branches dudit Té étant raccordées à l'évaporateur E_{R} et à la 2ème bouteille BS_{R2};
* des électrovannes EV₂ et EV_{2'} sur les conduites entre le condenseur C_{R} et respectivement les cylindres CT_{R} et CT_{R'} ;
* une électrovanne EV₃ entre BS_{R1} et BS_{R2} ;
* une électrovanne EV₄ entre BS_{R2} et E_{R} ;
* une électrovanne EV₅ entre une branche de TB_{R} et la bouteille BS_{R2} ;
* une électrovanne EV₆ entre la sortie E_{R} et une branche TB_{R}.

Le circuit récepteur et le circuit moteur sont reliés par des conduites connectées à la partie inférieure de CT_{R}, CT_{R'}, CT_{M} et de CT_{M'} respectivement par les vannes EV_{R}, EV_{R'}, EV_{M,} EV_{M'}. L'électrovanne EV_{L} permet de mettre en communication de manière sélective l'un des cylindres CT_{M} ou CT_{M'} avec l'un des cylindres CT_{R} ou CT_{R}'.

Pour la mise en oeuvre de la variante UG, l'électrovanne EV_{L} et la conduite sur laquelle elle est installée ne sont pas utiles. Si elles existent dans l'installation, l'électrovanne EV_{L} est fermée.

Dans le mode de réalisation des figures 9 et 10, chaque cylindre de transfert représenté est isolé thermiquement de l'environnement et correspond à la figure figure 2a. Il pourrait être remplacé par un cylindre maintenu à une température suffisante pour empêcher toute condensation de G_{M} (ou G_{R}) dans CT_{M} (CT_{R}), selon la forme représentée sur la figure 4.

Le cycle de fonctionnement d'une installation selon la variante UG représentée sur les figures 9a et 10a est constitué de 6 phases successives débutant respectivement aux instants t_{α}, t_{β}, t_{γ}, t_{δ}, t_{ε} et t_{λ.}.

La chronologie des étapes est donnée dans le tableau 5. Les transformations suivies par les fluides G_{R} ou G_{M} sont simultanées pour chaque étape et successives d'une étape à la suivante. À la fin de l'étape λα on se retrouve dans le même état qu'au début de l'étape αβ. Les cycles 1-1ᵢ-2-3-3ᵢ-4-1 suivi par G_{R} et a-aⱼ-b-bₗ-c-cⱼ-d-a suivi par G_{M} sont tracés dans les diagrammes de Mollier respectifs des figures 10b et 9b. La plupart des transformations subies par les fluides G_{R} et G_{M} restent identiques à celles de l'installation de base (U0, figure 5). La différence essentielle, dans cette variante UG est que de l'énergie interne est récupérée pendant les étapes de dépressurisation partielle de G_{M} et de G_{R} pour assurer une pressurisation partielle de respectivement de G_{M} et de G_{R}, ceci s'effectuant pendant les étapes αβ et δε.

Le tableau 6 indique (par X) pour chaque étape si les vannes sont ouvertes et si le circulateur PH fonctionne.

À l'instant précédant immédiatement t_{α}, le niveau du liquide de transfert LT est bas (noté B) dans les cylindres CT_{R} et CT_{M'} et haut (noté H) dans les cylindres CT_{R'} et CT_{M'}. En outre, la pression des vapeurs saturantes des fluides récepteur G_{R} et moteur G_{M} est basse (P_{b}) dans les cylindres CT_{R} et CT_{M} et haute (Pₕ) dans les cylindres CT_{R'} et CT_{M'}. Les bouteilles séparatrices BS_{R2} et BS_{M2} contiennent respectivement les fluides G_{R} et G_{M} à l'état de liquide saturé et à la même pression haute Pₕ. C'est à cet instant du cycle que correspond la configuration de l'installation représentée schématiquement par les figures 9a et 10a.

**Tableau 5**

| Étapes | Transformations | Lieu | Variations de niveau de LT | | | |
|---|---|---|---|---|---|---|
| | | | CT_{R} | CT_{R'} | CT_{M'} | CT_{M} |
| αβ | a → aⱼ | BS_{M2} | | | | |
| | c → cⱼ | CT_{M'} | | | | |
| | 1 → 1ᵢ | CT_{R} | | | | |
| | 3 → 3ᵢ | BS_{R2} | | | | |
| βγ | aⱼ → b→bₗ | PH + E_{M} | | | | |
| | cⱼ → d | CT_{M'} + C_{M} + BS_{M1} | | | | |
| | 1ᵢ → 2 | CT_{R} + C_{R} + BS_{R1} | | | | |
| | 3ᵢ → 4 | EV₄ | | | | |
| γδ | (b→) bₗ → c | E_{M} + CT_{M} | | | | H →B |
| | d → a | CT_{M'} + C_{M}+ BS_{M1} | | | B →H | |
| | 2 → 3 | CT_{R} + C_{R} + BS_{R1} | B → H | | | |
| | 4 → 1 | E_{R} + CT_{R'} | | H →B | | |
| δε | a → aⱼ | BS_{M2} | | | | |
| | c → cⱼ | CT_{M} | | | | |
| | 1 → 1ᵢ | CT_{R'} | | | | |
| | 3 →3ᵢ | BS_{R2} | | | | |
| ελ | aⱼ → b → bₗ | PH + E_{M} | | | | |
| | cⱼ → d | CT_{M} + C_{M} + BS_{M1} | | | | |
| | 1ᵢ → 2 | CT_{R'} + C_{R} + BS_{R1} | | | | |
| | 3ᵢ → 4 | EV₄ | | | | |
| λα | (b→ )bₗ → c | E_{M} + CT_{M'} | | | H →B | |
| | d →a | CT_{M} + C_{M}+ BS_{M1} | | | | B → H |
| | 2 → 3 | CT_{R'} + C_{R} + BS_{R1} | | B → H | | |
| | 4 → 1 | E_{R} + CT_{R} | H → B | | | |

**Tableau 6**

| Étapes | 1 | 1' | 2 | 2' | 3 | 4 | 5 | 6 | a | b | c | c' | d | d' | e | f | R | R' | M | M' | PH |
|---|---|---|---|---|---|---|---|---|---|---|---|---|---|---|---|---|---|---|---|---|---|
| αβ | X | | | | | | X | | | | | | | X | X | | | | | | |
| βγ | | | X | | | X | | | | X | | | | X | | X | | | | | X |
| γδ | | X | X | | X | | | X | X | | X | | | X | | X | X | X | X | X | |
| δε | | X | | | | | X | | | | | | X | | X | | | | | | |
| ελ | | | | X | | X | | | | X | | | X | | | X | | | | | X |
| λα | X | | | X | X | | | X | X | | | X | X | | | X | X | X | X | X | |

### Étape αβ (entre les instants t_{α} et t_{β})

### - au niveau du circuit monteur :

À l'instant t_{α}, on ouvre les électrovannes EV_{d}, et EVₑ ce qui met en communication le cylindre CT_{M'} et la bouteille BS_{M2}. Le fluide G_{M} suit la transformation a→aⱼ dans la bouteille BS_{M2}, et la transformation c→cⱼ dans le cylindre CT_{M'}. Les vapeurs saturées à haute pression provenant de CT_{M'} se condensent en partie dans BS_{M2} en y augmentant la pression et la température de G_{M}. La pression finale Pⱼ se calcule à partir d'un bilan sur la conservation de l'énergie interne du système fermé et adiabatique constitué par les deux éléments (BS_{M2} et CT_{M'}) et prenant en compte l'équation d'état (P *versus* V,T) et l'équilibre liquide-vapeur de G_{M}. La diminution d'énergie interne (U_{c} - U_{cj}) est compensée par l'augmentation (Uₐⱼ - Uₐ). Ces deux variations d'énergie interne sont notées W_{GM} (= U_{c} - U_{cj} = Uₐⱼ - Uₐ) dans la figure 9b bien qu'il ne s'agisse pas d'un échange de travail entre CT_{M'} et BS_{M2}.

### - au niveau du circuit récepteur :

Simultanément (à t_{α}), on ouvre les électrovannes EV₁ et EV₅, ce qui met en communication le cylindre CT_{R} et la bouteille BS_{R2}. Le fluide G_{R} suit la transformation 3→3ᵢ dans la bouteille BS_{R2} et la transformation 1→1ᵢ dans le cylindre CT_{R}. Dans BS_{R2} une partie du liquide se vaporise ce qui a pour double conséquence d'abaisser sa température et d'élever la pression dans CT_{R}. La pression finale Pᵢ se calcule de la même façon que pour Pⱼ, mais avec l'équilibre liquide-vapeur de G_{R}. De la même façon, les deux variations d'énergie interne (U₃ - U₃ᵢ) et (U₁ᵢ - U₁) sont notées par commodité W_{GR} dans la figure 10b bien qu'il ne s'agisse pas d'un échange de travail entre BS_{R2} et CT_{R}.

### Étape βγ

### - au niveau du circuit moteur :

À l'instant t_{β}, les électrovannes précédentes sont fermées, exceptée l'électrovanne EV_{d'}. On ouvre l'électrovanne EV_{b} et on actionne le circulateur PH ce qui met en communication le dispositif BS_{M2} et l'évaporateur E_{M}. Le fluide GM, à l'état de liquide saturé, est introduit dans l'évaporateur et suit la transformation aⱼ→b dans PH, puis la transformation b→b₁ dans E_{M}.

Simultanément (à t_{β}) on ouvre l'électrovanne EV_{f}, ce qui met en communication le cylindre CT_{M'} et le condenseur C_{M}. La pression de vapeur du fluide moteur G_{M} qui était égale à Pⱼ chute rapidement jusqu'à la valeur P_{b} imposée par l'équilibre liquide-vapeur au niveau du condenseur C_{M}. La chaleur de condensation est évacuée à T_{bM} et les condensats de G_{M} s'accumulent dans le dispositif BS_{M1}. Entre les instants t_{β} et t_{γ}, le fluide G_{M} contenu dans le cylindre CT_{M'} suit la transformation cⱼ→d.

### - au niveau du circuit récepteur :

Au même instant t_{β} on ouvre l'électrovanne EV₄ ce qui met en communication le dispositif BS_{R2} et l'évaporateur E_{R}. Le fluide G_{R} à l'état de liquide saturé suit la transformation isenthalpique 3ᵢ→4 avant d'être introduit dans l'évaporateur E_{R}.

Simultanément (à t_{β}) on ouvre l'électrovanne EV₂ ce qui met en communication le cylindre CT_{R}, le condenseur C_{R} et la bouteille BS_{R1}. La pression de vapeur du fluide récepteur G_{R} qui était égale à Pᵢ dans CT_{R} augmente rapidement jusqu'à la valeur Pₕ imposée par l'équilibre liquide-vapeur au niveau de BS_{R1} jouant le rôle d'un évaporateur. La chaleur d'évaporation est apportée à T_{hR} et le niveau de G_{R} liquide contenu dans BS_{R1} diminue au cours de cette étape. Entre les instants t_{β} et t_{γ}, le fluide G_{R} contenu dans le cylindre CT_{R} suit la transformation 1ᵢ→2.

### Étape γδ

Les électrovannes précédemment ouvertes, exceptées EV₄ et EV_{b}, sont maintenues ouvertes et le circulateur PH est arrêté.

À l'instant t_{γ}, on ouvre également les électrovannes EV_{1'}, EV₃, EV₆, EVₐ, EV_{c}, EV_{R}, EV_{R'}, EV_{M} et EV_{M'}. Cette étape constitue l'étape principale de ce demi cycle, car c'est celle durant laquelle interviennent les échanges de chaleur utiles entre l'installation tri- ou quadritherme et l'extérieur.

L'ouverture des électrovannes EV_{c}, EV_{M} et EV_{R} (avec EV₂ déjà ouverte) d'une part et EV_{1'}, EV₆, EV_{R'} et EV_{M'} (avec EV_{d'} et EV_{f} déjà ouvertes) d'autre part a pour conséquence :

### - au niveau du circuit moteur M:

Du fait de l'ouverture de l'électrovanne EVₐ le fluide G_{M} à l'état de liquide saturé accumulé dans la 1^{ère} bouteille séparatrice BS_{M1} s'écoule par gravité dans la seconde BS_{M2}. Les conséquences sont les suivantes :
* impliquant le couple CT_{M}/CT_{R} : Le liquide G_{M} provenant de la bouteille BS_{M2} se réchauffe (si la transformation (b→bₗ) n'est pas complètement achevée à l'issue de l'étape précédente) et s'évapore dans E_{M} (transformation bₗ→c). Les vapeurs saturées de G_{M} produites refoulent le liquide de transfert dans le cylindre CT_{M} du niveau haut jusqu'au niveau bas. La chaleur nécessaire au dé-sousrefroidissement (b→bₗ) puis à l'évaporation (bₗ→c) de G_{M} est fournie par la source chaude à haute température T_{hM}. Le travail Wₕ est transféré durant la transformation bₗ→c vers le circuit récepteur.
* impliquant le couple CT_{M'}/CT_{R'} : Le liquide de transfert provenant de CT_{R'} est refoulé dans le cylindre CT_{M'} du niveau bas jusqu'au niveau haut ; cela correspond à un transfert de travail W_{b} (inférieur en valeur absolue à Wₕ) du circuit récepteur vers le circuit moteur.

Les vapeurs saturées de G_{M} se condensent (transformation d→a) dans C_{M} et les condensats passent par la bouteille BS_{M1} puis s'accumulent dans BS_{M2} (la vanne EVₐ étant ouverte). La chaleur de condensation de G_{M} est délivrée à la température T_{bM}.

### - au niveau du circuit récepteur R

Du fait de l'ouverture de l'électrovanne EV₃ le fluide G_{R} à l'état de liquide saturé accumulé dans la 1^{ère} bouteille séparatrice BS_{R1} s'écoule par gravité dans la seconde BS_{R2}. Les conséquences sont les suivantes :
* impliquant le couple CT_{M}/CT_{R} : Le liquide de transfert provenant de CT_{M} est refoulé dans le cylindre CT_{R} du niveau bas jusqu'au niveau haut. Les vapeurs saturées de G_{R} se condensent dans C_{R} et les condensats s'accumulent dans BS_{R1} (transformation 2→3). La chaleur de condensation de G_{R} est délivrée à la température T_{hR}.
* impliquant le couple CT_{M'}/CT_{R'} : Le fluide G_{R} s'évapore dans E_{R} (transformation 4→1). Les vapeurs saturées de G_{R} produites refoulent le liquide de transfert dans le cylindre CT_{R'} du niveau haut jusqu'au niveau bas. La chaleur nécessaire à l'évaporation de G_{R} est prélevée à basse température T_{bR}.

Les étapes du 2^{ème} demi cycle sont symétriques de celles du 1^{er} demi cycle avec comme seule modification une simple interversion des cylindres CT_{M} et CT_{M'} d'une part et CT_{R} et CT_{R'} d'autre part (voir Tableaux 5 et 6).

Le cycle de fonctionnement d'une installation selon les figures 9a et 10a dans la variante ULG est constitué de 8 phases successives débutant respectivement aux instants t_{α}, t_{β}, t_{γ}, t_{δ}, t_{ε}, t_{λ}, t_{µ} et t_{ω.}.

La chronologie des étapes avec les transformations suivies par les fluides G_{R} ou G_{M} est donnée dans le tableau 7. À la fin de l'étape ωα on se retrouve dans le même état qu'au début de l'étape αβ. Les cycles 1-1ᵢ-1ₘ-2-3-3ᵢ-4-1 suivi par G_{R} et a-aⱼ-b-b₁-c-cⱼ-cₘ-d-a suivi par G_{M} sont tracés dans les diagrammes de Mollier respectifs des figures 10c et 10d. Les transformations subies par les fluides G_{R} et G_{M} sont une combinaison de celles suivies par les variantes UL et UG de l'installation schématisée par les figures 9a et 10a.

Le tableau 8 indique (par X) pour chaque étape si les vannes sont ouvertes et si le circulateur PH fonctionne

À l'instant précédant immédiatement t_{α}, le niveau du liquide de transfert LT est bas (noté B) dans le cylindre CT_{R}, intermédiaire (noté I) dans le cylindre CT_{M'} et haut (noté H) dans les cylindres CT_{R'} et CT_{M}. En outre, la pression des vapeurs saturantes des fluides récepteur G_{R} et moteur G_{M} est basse (P_{b}) dans les cylindres CT_{R} et CT_{M} et haute (Pₕ) dans les cylindres CT_{R'} et CT_{M'}. Enfin, les bouteilles séparatrices BS_{R2} et BS_{M2} contiennent respectivement les fluides G_{R} et G_{M} à l'état de liquide saturé et à la même pression haute Pₕ.

**Tableau 7**

| **Étapes** | **Transformations** | **Lieu** | **Variations de niveau de LT** | | | |
|---|---|---|---|---|---|---|
| | | | CT_{R} | CT_{R'} | CT_{M'} | CT_{M} |
| αβ | a → aⱼ | BS_{M2} | | | | |
| | c → cⱼ | CT_{M'} | | | | |
| | 1 → 1ᵢ | CT_{R} | | | | |
| | 3 → 3ᵢ | BS_{R2} | | | | |
| βγ | cⱼ → cₘ | CT_{M'} | | | I → B | |
| | 1ᵢ → 1ₘ | CT_{R} | B → I | | | |
| γδ | aⱼ → b → bₗ | PH+E_{M} | | | | |
| | cₘ → d | CT_{M'} + C_{M} + BS_{M1} | | | | |
| | 1ₘ → 2 | CT_{R} + C_{R} + BS_{R1} | | | | |
| | 3ᵢ → 4 | EV₄ | | | | |
| δε | (b→ ) bₗ → c | E_{M} + CT_{M} | | | | H → I |
| | d → a | CT_{M'} +C_{M} +BS_{M1} | | | B → H | |
| | 2 → 3 | CT_{R} + C_{R} +BS_{R1} | I → H | | | |
| | 4 → 1 | E_{R} +CT_{R'} | | H → B | | |
| ελ | a → aⱼ | BS_{M2} | | | | |
| | c → cⱼ | CT_{M} | | | | |
| | 1 → 1ᵢ | CT_{R'} | | | | |
| | 3 → 3ᵢ | BS_{R2} | | | | |
| λµ | cⱼ → cₘ | CT_{M} | | | | I → B |
| | 1ᵢ → 1ₘ | CT_{R'} | | B → I | | |
| µω | aⱼ → b → bₗ | PH + E_{M} | | | | |
| | cⱼ → d | CT_{M} + C_{M} + BS_{M1} | | | | |
| | 1ᵢ → 2 | CT_{R'} + C_{R} + BS_{R1} | | | | |
| | 3ᵢ → 4 | EV₄ | | | | |
| ωα | (b→ ) bₗ → c | E_{M} + CT_{M'} | | | H → I | |
| | d → a | CT_{M} + C_{M}+ BS_{M1} | | | | B → H |
| | 2 → 3 | CT_{R'} + C_{R} + BS_{R1} | | I → H | | |
| | 4 → 1 | E_{R} + CT_{R} | H → B | | | |

**Tableau 8**

| Étape | 1 | 1' | 2 | 2' | 3 | 4 | 5 | 6 | a | b | c | c' | d | d' | e | f | R | R' | M | M' | L | PH |
|---|---|---|---|---|---|---|---|---|---|---|---|---|---|---|---|---|---|---|---|---|---|---|
| αβ | X | | | | | | X | | | | | | | X | X | | | | | | | |
| βγ | | | | | | | | | | | | | | | | | X | | | X | X | |
| γδ | | | X | | | X | | | | X | | | | X | | X | | | | | X | X |
| δε | | X | X | | X | | | X | X | | X | | | X | | X | X | X | X | X | | |
| ελ | | X | | | | | X | | | | | | X | | X | | | | | | | |
| λµ | | | | | | | | | | | | | | | | | | X | X | | X | |
| µω | | | | X | | X | | | | X | | | X | | | X | | | | | | X |
| ωα | X | | | X | X | | | X | X | | | X | X | | | X | X | X | X | X | | |

### Étape αβ (entre les instants t_{α} et t_{β})

### - au niveau du circuit moteur

À l'instant t_{α}, on ouvre les électrovannes EV_{d'} et EVₑ ce qui met en communication le cylindre CT_{M'} et la bouteille BS_{M2}. Le fluide G_{M} suit la transformation a→aⱼ dans la bouteille BS_{M2} et la transformation c→cⱼ dans le cylindre CT_{M'}. Les vapeurs saturées à haute pression provenant de CT_{M'} se condensent en partie dans BS_{M2} en y augmentant la pression et la température de G_{M}. La pression finale Pⱼ se calcule à partir d'un bilan sur la conservation de l'énergie interne du système fermé et adiabatique constitué par les deux éléments (BS_{M2} et CT_{M'}) et prenant en compte l'équation d'état (P *versus* V,T) et l'équilibre liquide-vapeur de G_{M}. La diminution d'énergie interne (U_{c} - U_{cj}) est compensée par l'augmentation (Uₐⱼ - Uₐ) ; ces deux variations d'énergie interne sont notées par commodité W_{GM} (= U_{c} - U_{cj} = Uₐⱼ - Uₐ) dans la figure 10d bien qu'il ne s'agisse pas d'un échange de travail entre CT_{M'} et BS_{M2}.

### - au niveau du circuit récepteur :

Simultanément (à t_{α}), on ouvre les électrovannes EV₁ et EV₅ ce qui met en communication le cylindre CT_{R} et la bouteille BS_{R2}. Le fluide G_{R} suit la transformation 3→3ᵢ dans la bouteille BS_{R2} et la transformation 1→1ᵢ dans le cylindre CT_{R}. Dans BS_{R2}, une partie du liquide se vaporise ce qui a pour double conséquence d'abaisser sa température et d'élever la pression dans CT_{R}. La pression finale Pᵢ se calcule de la même façon que pour Pⱼ mais avec l'équilibre liquide-vapeur de G_{R}. De la même façon les deux variations d'énergie interne (U₃ - U₃ᵢ) et (U₁ᵢ - U₁) sont notées W_{GR} dans la figure 10c bien qu'il ne s'agisse pas d'un échange de travail entre BS_{R2} et CT_{R}.

### Étape βγ

À l'instant t on ouvre EVR, EVM' et EVL ce qui met en communication, via le liquide de transfert, le cylindre CTR et le cylindre CTM'. Toutes les autres électrovannes étant fermées, la pression de vapeur du fluide récepteur GR s'équilibre avec celle du fluide moteur GM. La valeur de cette pression intermédiaire Pm se calcule par un bilan d'énergie sur le système fermé constitué des deux cylindres CTR et CTM' en tenant compte de l'équation d'état des fluides GR et GM. Pendant cette étape, le fluide GR contenu dans le cylindre CTR suit la transformation li→lm tandis que le fluide GM contenu dans le cylindre CTM' suit la transformation cj→cm (Figure 10c-10d). Le travail WL est transféré, via le liquide de transfert de CTM' vers CTR. Le niveau de LT dans le cylindre CTR augmente jusqu'au niveau intermédiaire I et le niveau de LT dans le cylindre CTM' diminue jusqu'au seuil B.

### Étape γδ

### - au niveau du circuit moteur :

À l'instant t_{γ}, les électrovannes précédentes sont fermées, on ouvre l'électrovanne EV_{b} et on actionne le circulateur PH ce qui met en communication la bouteille séparatrice BS_{M2} et l'évaporateur E_{M}. Le fluide G_{M}, à l'état de liquide saturé, est introduit dans l'évaporateur et suit la transformation aⱼ→b dans PH, puis la transformation b→b₁ dans E_{M}.

Simultanément (à t_{γ}) on ouvre les électrovannes EV_{d'} et EV_{f}, ce qui met en communication le cylindre CT_{M}, et le condenseur C_{M}. La pression de vapeur du fluide moteur G_{M} qui était égale à Pₘ chute rapidement jusqu'à la valeur P_{b} imposée par l'équilibre liquide-vapeur au niveau du condenseur C_{M}. La chaleur de condensation est évacuée à la température T_{bM} et les condensats de G_{M} s'accumulent dans la bouteille BS_{M1}. Entre les instants t_{γ} et t_{δ}, le fluide G_{M} contenu dans le cylindre CT_{M}, suit la transformation cₘ→d.

### - au niveau du circuit récepteur :

Au même instant t_{γ}, on ouvre l'électrovanne EV₄, ce qui met en communication la bouteille séparatrice BS_{R2} et l'évaporateur E_{R}. Le fluide G_{R}, à l'état de liquide saturé suit la transformation isenthalpique 3ᵢ→4 avant d'être introduit dans l'évaporateur E_{R}.

Simultanément (à t_{γ}), on ouvre l'électrovannes EV₂, ce qui met en communication le cylindre CT_{R}, le condenseur C_{R} et la bouteille séparatrice BS_{R1}. La pression de vapeur du fluide récepteur G_{R}, qui était égale à Pₘ dans CT_{R}, augmente rapidement jusqu'à la valeur Pₕ imposée par l'équilibre liquide-vapeur au niveau de BS_{R1} jouant le rôle d'un évaporateur. La chaleur d'évaporation est apportée à la température T_{hR} et le niveau de G_{R} liquide contenu dans la bouteille BS_{R1} diminue au cours de cette étape. Entre les instants t_{γ} et t_{δ}, le fluide G_{R} contenu dans le cylindre CT_{R} suit la transformation 1ₘ→2.

### Étape δε

Les électrovannes précédemment ouvertes, exceptées EV₄ et EV_{b}, sont maintenues ouvertes et le circulateur PH est arrêté.

À l'instant t_{δ}, on ouvre également les électrovannes EV_{1'}, EV₃, EV₆, EVₐ, EV_{c}, EV_{R}, EV_{R'}, EV_{M} et EV_{M'}. Cette étape est l'étape principale de ce demi cycle, car c'est durant cette étape qu'interviennent les échanges de chaleur utiles entre la machine de Carnot modifiée tri- ou quadritherme et l'extérieur.

L'ouverture des électrovannes EV_{c}, EV_{M} et EV_{R} (EV₂ étant déjà ouverte) d'une part, et EV_{1'}, EV_{R}, et EV_{M}' (EV_{d}, et EV_{f} étant déjà ouvertes) d'autre part a pour conséquence :

### - au niveau du circuits moteur :

Du fait de l'ouverture de l'électrovanne EVₐ le fluide G_{M} à l'état de liquide saturé accumulé dans la 1^{ère} bouteille séparatrice BS_{M1} s'écoule par gravité dans la seconde BS_{M2}. Les conséquences sont les suivantes :
* impliquant le couple CT_{M}/CT_{R} : Le liquide G_{M} provenant de la bouteille BS_{M2} se réchauffe [si la transformation (b→b₁) n'est pas complètement achevée à l'issue de l'étape précédente] et s'évapore dans E_{M} (transformation b₁→c). Les vapeurs saturées de G_{M} produites refoulent le liquide de transfert dans le cylindre CT_{M} du niveau haut H jusqu'au niveau intermédiaire I. La chaleur nécessaire au désousrefroidissement (b→b₁) puis à l'évaporation (b₁→c) de G_{M} est fournie par la source chaude à haute température T_{hM}. Le travail Wₕ est transféré durant la transformation b₁→c vers le circuit récepteur.
* impliquant le couple CT_{M'}/CT_{R'} : Le liquide de transfert provenant de CT_{R'} est refoulé dans le cylindre CT_{M'} du niveau bas jusqu'au niveau haut, ce qui correspond à un transfert de travail W_{b} (inférieur en valeur absolue à Wₕ) du circuit récepteur vers le circuit moteur.

Les vapeurs saturées de G_{M} se condensent (transformation d→a) dans C_{M} et les condensats passent par la bouteille BS_{M1} puis s'accumulent dans BS_{M2} (la vanne EVₐ étant ouverte). La chaleur de condensation de G_{M} est délivrée à la température T_{bM}.

### - au niveau du circuit récepteur R:

Du fait de l'ouverture de l'électrovanne EV₃ le fluide G_{R} à l'état de liquide saturé accumulé dans la 1^{ère} bouteille séparatrice BS_{R1} s'écoule par gravité dans la seconde BS_{R2}. Les conséquences sont les suivantes :
* impliquant le couple CT_{M}/CT_{R} : Le liquide de transfert provenant de CT_{M} est refoulé dans le cylindre CT_{R} du niveau intermédiaire I jusqu'au niveau haut H. Les vapeurs saturées de G_{R} se condensent dans C_{R} (transformation 2→3) et les condensats passent par la bouteille BS_{R1} puis s'accumulent dans BS_{R2} (la vanne EV₃ étant ouverte). La chaleur de condensation de G_{R} est délivrée à la température T_{hR}.
* impliquant le couple CT_{M'}/CT_{R'} : Le fluide G_{R} s'évapore dans E_{R} (transformation 4→1). Les vapeurs saturées de G_{R} produites refoulent le liquide de transfert dans le cylindre CT_{R'} du niveau haut jusqu'au niveau bas. La chaleur nécessaire à l'évaporation de G_{R} est prélevée à basse température T_{bR}.

Les étapes du 2^{ème} demi cycle sont symétriques de celles du 1^{er} demi cycle avec comme seule modification une simple interversion des cylindres CT_{M} et CT_{M'} d'une part et CT_{R} et CT_{R'} d'autre part (voir Tableaux 7 et 8).

Les utilisations d'une installation selon la présente invention dépendent notamment de la température des sources de chaleur et des puits de chaleur disponibles et du mode de fonctionnement retenu entre « moteur HT / récepteur BT» ou « moteur BT / récepteur HT».

Avec le mode de fonctionnement « moteur HT / récepteur BT», représenté schématiquement dans la figure 1a, la température T_{hM} de la source chaude de la machine motrice est supérieure à la température T_{hR} du puits de chaleur de la machine réceptrice. Dans ce premier cas, les applications visées sont la production de froid à la température T_{bR} inférieure à la température ambiante et/ou la production de chaleur (avec un coefficient d'amplification COA₃, rapport de la chaleur délivrée à T_{hR} et T_{bM} par la chaleur consommée à T_{hM}, supérieur à 1) aux températures T_{hR} et T_{bM} supérieures à la température ambiante, les températures T_{hR} et T_{bM} pouvant éventuellement être identiques. À titre indicatif, ce 1^{er} mode de fonctionnement permet, moyennant une consommation de chaleur à T_{hM}, d'assurer les fonctions de congélation, réfrigération, climatisation et/ou chauffage de l'habitat.

Avec le mode de fonctionnement « moteur BT / récepteur HT», représenté schématiquement dans la figure 1b, la température T_{hM} est inférieure à la température T_{hR}. Dans ce second cas, l'application visée est la production de chaleur à une température T_{hR} supérieure à celles des deux sources de chaleur aux températures T_{bR} et T_{hM} (éventuellement identiques tel que représenté dans la figure 1b), mais avec un coefficient d'amplification (rapport de la chaleur délivrée à T_{hR} par la chaleur consommée à T_{bR} et T_{hM}) cette fois inférieur à l'unité. Ce second mode de fonctionnement permet ainsi de revaloriser des chaleurs rejetées à des températures moyennes.

Pour chacun de ces deux modes, l'installation peut fonctionner selon les variantes U0, U0-OP, UL, UG et ULG décrites ci-dessus.

Trois exemples d'utilisations possible des installations de la présente ivnention sont décrits plus en détail ci-après, à titre purement illustratif. L'invention n'est cependant pas limitée à ces exemples.

### Exemple 1

### Mise en oeuvre de l'invention pour le rafraîchissement de l'habitat en utilisant de la chaleur fournie par des capteurs solaires plans.

Dans cette application, le procédé fonctionne selon le mode « moteur HT / récepteur BT». Comme fluides de travail, on peut utiliser le 1,1,1,3,3,3-hexafluoropropane (HFC R236fa) pour le fluide moteur, et le tétrafluoroéthane (HFC R-134a) pour le fluide récepteur. Ces deux fluides sont inoffensifs pour la couche d'ozone, ininflammables, non toxiques et produits industriellement.

La température T_{hM} (issue des capteurs solaires plans) est égale à 65°C.

La température T_{bR} requise pour la production de froid dans l'évaporateur E_{R} est fixée à 12°C. Cette température est compatible avec l'usage d'un plancher rafraîchissant dans la maison avec une entrée recommandée du fluide caloporteur à 18°C environ.

Avec ces contraintes et vu les équilibres liquide/vapeur de ces fluides (voir figure 3), on en déduit les pressions haute Pₕ et basse P_{b} (mentionnées dans les figures 6abc, 8ab, 10bcd) ainsi que les températures T_{bM} et T_{hR} :
Pₕ = 8,69 bars ; P_{b} = 4,43 bars, soient des pressions ni trop basses qui pénaliseraient les transferts des vapeurs de G_{R} ou G_{M}, ni trop hautes qui seraient préjudiciables à la sécurité de l'installation.
T_{bM} = 40,3°C ; ThR=34,3°C, soient des températures supérieures à une température ambiante moyenne en été permettant l'évacuation vers l'extérieur de la chaleur dégagée par les condenseurs C_{R} et C_{M}.

Une machine de Carnot quadritherme fonctionnant entre ces mêmes températures T_{hM}, T_{bM}, T_{bR}, T_{hR} aurait un COP idéal de : COP_{C4} = 0,93.

On a comparé les performances des variantes UO, UL et ULG de l'installation quadritherme selon l'invention, fonctionnant dans les conditions définies ci-dessus. Les coefficients de performance de l'installation fonctionnant en régime permanent, déterminés par bilan énergétique pour les trois variantes , sont les suivants :
COP₄ (U0) = 0,025 ; COP4 (UL) = 0,56 ; COP4 (ULG) = 0,34.

Le coefficient de performance de la variante U0 est nettement insuffisant, la variante U0-OP n'apportant qu'une faible amélioration.

Le coefficient de performance de la variante UL est très satisfaisant. Lorsqu'il est rapporté au COP maximal de Carnot, on obtient une efficacité exceptionelle (COP₄(UL)/COP_{C4} ≈ 60%) comparée à l'état de l'art actuel où ce rapport est généralement de 33%. La description des cycles suivis dans les machines motrice et réceptrice qui a été représentée schématiquement à la figure 8 est représenté précisément pour cette application sur les figures 11a et 11b qui représente la pression P (en Mpa) en fonction de l'enthalpie massique h (en kJ/kg) pour HFC R-134a (figure 11a) et pour HFC R-134a (figure 11b).
On peut noter que la détente isentropique c→cₘ aboutit avec le fluide R236fa dans le domaine de la vapeur surchauffée, ce qui est favorable, contrairement au cas représenté à la figure 8b.

### Exemple 2

Pour une application identique à celle de l'exemple 1, on a comparé les performances de deux installations selon la variante ULG et de deux installations selon la variante UL, pour chacune des variantes, l'une des installations fonctionnant dans les conditions de l'exemple 1, l'autre dans les conditions différentes, qui sont indiquées dans le tableau suivant.

| | Ex 1 | Ex2 |
|---|---|---|
| G_{M} | 1,1,1,3,3,3-hexafluoropropane | n-pentane |
| G_{R} | tétrafluoroéthane | Isobutane |
| Source chaude T_{hM} | 65°C | 94,2°C |
| COP₄ ULG | 0,34 | 0,51 |
| COP₄UL | 0,56 | 0,36 |

Ainsi en utilisant l'isobutane comme fluide récepteur et le n-pentane comme fluide moteur, avec le même objectif de production de froid à 12°C mais en ayant une source chaude à 94,2°C (=T_{hM}), les COP des variantes UL et ULG deviennent respectivement COP₄(UL)=0,36 et COP₄(ULG)=0,51, ces résultats étant à comparer au COP maximal qui serait de COP_{C4}=0,89 dans les conditions de l'exemple 2. Il apparaît ainsi que, dans les conditions de l'exemple 2, la variante ULG est la plus performante, bien que restant la plus complexe.

### Exemple 3

L'objectif visé est le chauffage de l'habitat en utilisant comme chaleur primaire de la chaleur fournie par des capteurs solaires plans et en l'amplifiant par une installation fonctionnant selon le mode « moteur HT / récepteur BT». Les fluides de travail retenus sont les mêmes qu'à l'exemple 1 soit pour le fluide moteur, le HFC R236fa et pour le fluide récepteur, le HFC R134a.

Les contraintes thermodynamiques sont identiques à celles de l'exemple 1, à savoir :
- La température T_{hM} (issue des capteurs solaires plans) est égale à 65°C.
- La température T_{bR} du R134a dans l'évaporateur E_{R} est fixée à 12°C. Cette température est compatible avec une extraction de chaleur prise au niveau d'une captation géothermique en hiver à l'extérieur de la maison à chauffer.

Avec ces contraintes et vu les équilibres liquide/vapeur de ces fluides tels que représentés sur la figure 3, les autres conditions de température et de pression sont identiques à celles de l'exemple 1, à savoir :
- Pression haute Pₕ = 8,69 bars ; et pression basse P_{b} = 4,43 bars.
- Températures de libération de chaleur au niveau des condenseurs C_{R} et C_{M} T_{bM} = 40,3°C et T_{hR}=34,3°C, soient des températures compatibles avec la fourniture de la chaleur à l'intérieur de la maison par l'intermédiaire d'un plancher chauffant.

Une machine de Carnot quadritherme fonctionnant entre ces mêmes températures T_{hM}, T_{bM}, T_{bR}, T_{hR} aurait un COA idéal de : COA_{C4} = 1,93.

Le coefficient d'amplification de l'installation quadritherme fonctionnant en régime permanent selon la variante UL, qui dans ces conditions est la plus performante, est : COA₄ (UL) = 1,56.

Pour cette application, le rapport COA₄(UL)/COA_{C4} est encore meilleur (≈ 80%).

Ainsi, telle une pompe à chaleur réversible, une même installation selon l'invention peut assurer les fonctions de rafraîchissement en été (exemples 1 et 2) et chauffage (avec amplification) en hiver (le présent exemple 3) avec d'excellentes performances en COP et COA par rapport à l'état de l'art actuel.

### Exemple 4

### Valorisation d'un rejet de chaleur

Dans cette application, le but visé est d'utiliser une installation tritherme selon l'invention fonctionnant dans le mode « récepteur HT / moteur BT» pour valoriser un rejet de chaleur (c'est-à-dire de chaleur perdue) qui est a une température de 105°C, c'est à dire T_{hM} = T_{bR} = 105°C. Les fluides de travail retenus sont pour le fluide moteur, le HC n-pentane et pour le fluide récepteur, l'eau.

Avec cette contrainte et vu les équilibres liquide/vapeur de ces fluides (voir figure 3), on obtient les autres températures et pressions, soit :
- Pression haute Pₕ = 6,62 bars ; et pression basse P_{b} = 1,21 bars.
- Température de rejet de chaleur au niveau du condenseur C_{M} : T_{bM} = 41,3°C , compatible avec une évacuation sur l'air extérieur même en été.
- Température de fourniture de chaleur au niveau du condenseur C_{R} : T_{hR} = 162,7°C. Ce niveau de température est bien supérieur à celui du rejet (105°C) et donc susceptible d'être exploité.

Une machine de Carnot tritherme fonctionnant entre ces mêmes températures T_{hM} (=T_{bR}), T_{bM} et T_{hR} aurait un COA idéal de : COA_{C3} = 0,605.

Le coefficient d'amplification de l'installation tritherme fonctionnant en régime permanent selon la variante UL est : COA₃ (UL) = 0,292.

Pour cette application, le rapport COA₃(UL)/COAC₃ est également très bon (≈ 48%). En outre il n'existe pas de pompe à chaleur classique (à compression mécanique de vapeur) permettant, dans l'état de l'art actuel, de réaliser une remontée de température jusqu'à ce niveau.

## Revendications

1. Installation tritherme ou quadritherme pour la production de froid et/ou de chaleur, comprenant une machine thermodynamique motrice et une machine thermodynamique réceptrice fonctionnant chacune selon un cycle de carnot ayant un degré de réversibilité inférieur à 100% et comprenant :
a) la machine motrice comprend d'une part des moyens comprenant des conduites et des actionneurs pour faire circuler un fluide de travail G_{M} et d'autre part, dans l'ordre de circulation dudit fluide de travail G_{M}:
- un évaporateur E_{M} ;
- au moins un cylindre de transfert CT_{M} qui contient un liquide de tranfert LT dans sa partie inférieure et le fluide de travail G_{M} sous forme de liquide et/ou de vapeur au dessus-du liquide de transfert ;
- un condenseur C_{M} ;
- au moins un dispositif BS_{M} de séparation des phases liquide et vapeur du fluide de travail G_{M} ;
- un dispositif permettant la pressurisation du fluide de travail G_{M} à l'état liquide ;
installation **caractérisée en ce que** :
b) la machine réceptrice comprend d'une part des moyens comprenant conduites et des actionneurs pour faire circuler un fluide de travail G_{R} et d'autre part, dans l'ordre de circulation dudit fluide de travail G_{R} :
- un condenseur C_{R};
- au moins un dispositif BS_{R} de pressurisation ou de détente et de séparation des phases liquide et vapeur du fluide de travail G_{R} ;
- éventuellement un détendeur D_{R} ;
- un évaporateur E_{R} ;
- au moins un cylindre de transfert CT_{R} qui contient le liquide de transfert LT dans sa partie inférieure et le fluide de travail G_{R} sous forme de liquide et/ou de vapeur, au-dessus du liquide de transfert ;
c) les cylindres CT_{R} et CT_{M} sont reliés par au moins une conduite obturable par des actionneurs et dans laquelle peut circuler exclusivement le liquide de transfert LT, lequel joue le rôle d'un piston liquide dans les cylindres CT_{R} et CT_{M}.

2. Installation selon la revendication 1, **caractérisée en ce que** le fluide de travail G_{T} (désignant indifféremment G_{R} ou G_{M}) et le liquide de transfert LT sont choisis de telle sorte que G_{T} soit faiblement soluble, de préférence insoluble dans LT, que G_{T} ne réagisse pas avec LT et que G_{T} à l'état liquide soit moins dense que LT.

3. Installation selon la revendication 2, **caractérisée en ce que** LT et G_{T} sont isolés l'un de l'autre par un moyen qui n'empêche pas l'échange de travail entre les cylindres CT_{M} et CT_{R}.

4. Installation selon la revendication 3, **caractérisée en ce que** ledit moyen consiste en une membrane souple interposée entre G_{T} et LT, ou en un flotteur qui a une densité intermédiaire entre celle du fluide de travail G_{T} à l'état liquide et celle du liquide de transfert LT.

5. Installation selon la revendication 1, **caractérisée en ce qu'**elle comprend une seul élément CT_{M}/CT_{R} comprenant un cylindre de transfert CT_{M} et un cylindre de transfert CT_{R}.

6. Installation selon la revendication 1, **caractérisée en ce qu'**elle comprend deux éléments CT_{M}/CT_{R} désignés par CT_{M}/CT_{R} et CT_{M'}/CT_{R'}.

7. Installation selon la revendication 6, **caractérisée en ce qu'**elle comprend en outre deux dispositifs de pressurisation distincts désignés par BS_{M1} et BS_{M2} pour la machine matrice, et deux dispositifs de pressurisation distincts désignés par BS_{R1} et BS_{R2} pour ma machine réceptrice.

8. Procédé de production de froid ou de chaleur à l'aide d'une installation selon l'une quelconque des revendications 1 à 7, consistant à faire subir au fluide de travail G_{M} une succession de cycles de Carnot ayant chacun un degré de réversibilité inférieur à 100% dans la machine motrice de l'installation, **caractérisé en ce que**
- chaque cycle de la machine motrice est initié par apport de chaleur à l'évaporateur E_{M} et initie un cycle de Carnot modifié dans la machine réceptrice par transfert de travail à l'aide du liquide de transfert LT, entre au moins un cylindre de transfert de la machine motrice et au moins un cylindre de transfert de la machine réceptrice.
- chacun des évaporateurs E_{M} et E_{R} de l'installation est relié à une source de chaleur respectivement à la température T_{hM} et T_{bR}, et chacun des condensenseurs C_{M} et C_{R} est relié à un puits de chaleur respectivement à la température T_{bM} et T_{hR}, les températures étant telles que T_{bM} < T_{hM} et T_{bR} < T_{hR}

9. Procédé selon la revendication 8, **caractérisé en ce que** l'installation comprend des moyens d'échange de chaleur entre d'une part les sources et puits de chaleur qui sont à des températures différentes, et d'autre part les évaporateurs, condenseurs et éventuellement le fluide de travail G_{T} dans les enceintes de transfert CT_{M} et CT_{R}.

10. Procédé selon la revendication 8, pour la production de froid à la température T_{bR} inférieure à la température ambiante et/ou la production de chaleur aux températures T_{hR} et T_{bM} supérieures à la température ambiante, **caractérisé en ce que** la température T_{hM} est supérieure à la température T_{hR}.

11. Procédé selon la revendication 8, pour la production de chaleur à une température T_{hR} supérieure à celles des deux sources de chaleur aux températures T_{bR} et T_{hM}, **caractérisé en ce que** la température T_{hM} est inférieure à la température T_{hR}.

12. Procédé selon la revendication 8, **caractérisé en ce qu'**il est mis en oeuvre à partir d'un état initial de l'installation dans lequel :
- les machines motrice et réceptrice ne sont pas connectées entre elles ;
- dans chacune des machines, les actionneurs permettant la communication entre leurs différents éléments constitutifs ne sont pas activés ;
- la température de l'ensemble de l'installation et notamment des fluides G_{M} et G_{R} qu'elle contient est égale à la température ambiante ;
- les liquides de transfert LT dans les cylindres de transfert moteurs et récepteurs (CT_{M} et CT_{R}) sont à des niveaux intermédiaires compris entre les niveaux minimaux et maximaux dans ces cylindres.

13. Procédé selon la revendication 8, pour la production de froid à une température T_{bR} inférieure à la température ambiante, **caractérisé en ce que** le premier cycle de démarrage est constitué par :
- une 1^{ère} étape qui consiste à réaliser simultanément les actions suivantes :
* mise en communication thermique, via un fluide caloporteur, de la source chaude à T_{hM} et de l'évaporateur E_{M}, ce qui a pour conséquence d'augmenter la température et la pression de vapeur saturante de G_{M} dans E_{M} ;
* mise en communication de CT_{M} et E_{M}, ce qui a pour conséquence une évaporation de G_{M} dans E_{M} et un transfert de G_{M} à l'état vapeur de E_{M} vers CT_{M} ;
* mise en communication du dispositif BS_{M} et de E_{M}, ce qui a pour conséquence un transfert de G_{M} liquide de BS_{M} vers E_{M} ;
* mise en communication des cylindres CT_{M} et CT_{R}, ce qui a pour conséquence un transfert du liquide LT de CT_{M} vers CT_{R} et une compression des vapeurs de G_{R} contenues dans CT_{R} ;
* mise en communication du cylindre CT_{R} et C_{R}, ce qui a pour conséquence un transfert des vapeurs de G_{R} de CT_{R} vers C_{R}, une condensation desdites vapeurs dans C_{R} (nécessitant une évacuation de chaleur au puits de chaleur initialement température ambiante mais qui va progressivement atteindre sa valeur nominale T_{hR} supérieure ou égale à la température ambiante) et une accumulation des condensats dans le dispositif BS_{R} ;
- une 2^{ème} étape qui concerne principalement la machine motrice et qui consiste à réaliser simultanément les actions suivantes :
* arrêt de la circulation du fluide G_{M} dans la machine motrice et arrêt de la circulation du fluide G_{R} dans la machine réceptrice, et maintien de la circulation des fluides caloporteurs échangeant avec la source de chaleur à T_{hM} et les puits de chaleur à T_{hR} et T_{bM} ;
* mise en communication de CT_{M} et C_{M}, ce qui a pour conséquence un transfert de G_{M} de CT_{M} vers C_{M}, une diminution de la pression de G_{M} dans CT_{M}, une condensation de G_{M} dans C_{M} (nécessitant une évacuation de chaleur au puits de chaleur initialement température ambiante mais qui va progressivement atteindre sa valeur nominale T_{bM} supérieure ou égale à la température ambiante) et une accumulation des condensats dans le dispositif BS_{M} ;
- une 3^{ème} étape qui consiste à réaliser simultanément les actions suivantes :
* mise en communication de BS_{R} et de l'évaporateur E_{R}, ce qui a pour conséquence de transvaser une partie du liquide G_{R} de BS_{R} vers E_{R}, la pression de vapeur de G_{R} dans E_{R} étant alors supérieure à celle existant dans CT_{M} ;
* mise en communication des cylindres CT_{R} et CT_{M}, l'équilibrage quasi-instantané des pressions qui se produit dans ces deux cylindres ayant pour conséquences :
= un transfert du liquide LT de CT_{R} vers CT_{M},
= une compression des vapeurs de G_{M} contenues dans CT_{M},
= une détente et une évaporation endothermique de G_{R} dans E_{R},
= une condensation des vapeurs de G_{M} dans C_{M} (nécessitant une évacuation de chaleur au puits de chaleur à la température T_{bM}) et l'accumulation des condensats de G_{M} dans BS_{M}.
= une diminution de la température du fluide G_{R} restant à l'état liquide dans E_{R} jusqu'à la température de saturation pour la pression résultante après la mise en communication de CT_{R} et CT_{M} ;
- une 4^{ème} étape qui concerne principalement la machine réceptrice et qui consiste à réaliser simultanément les actions suivantes :
* arrêt de la circulation du fluide G_{M} dans la machine motrice et arrêt de la circulation du fluide G_{R} dans la machine réceptrice, et maintien de la circulation des fluides caloporteurs échangeant avec la source de chaleur à T_{hM} et les puits de chaleur à T_{hR} et T_{bM} ;
* mise en communication de BS_{R} et CT_{R}, ce qui a pour conséquence une évaporation de G_{R} dans BS_{R}, un transfert de G_{R} de BS_{R} vers CT_{R}, une augmentation de la pression de G_{R} dans CT_{R}, un échange de chaleur entre le dispositif BS_{R} avec la source à T_{hR} et une consommation de chaleur au niveau de BS_{R}.

14. Procédé selon la revendication 8 pour la climatisation d'un immeuble, **caractérisé en ce que** :
- l'installation comprend un seul cylindre CT_{R} et un seul cyclindre CT_{M} formant un piston liquide,
- l'isobutane est utilisé en tant que fluide G_{R} et le n-pentane en tant que fluide moteur G_{M}
- la source de la machine motrice est l'énergie solaire.

## Patentansprüche

1. Trithermische oder quadrithermische Anlage zur Erzeugung von Kälte und/oder Wärme, umfassend eine thermodynamischen Antriebsmaschine und eine thermodynamische Arbeitsmaschine, die jeweils gemäß einem Carnot-Zyklus mit einem Grad der Reversibilität von weniger als 100 % arbeiten und Folgendes aufweisen:
a) die Antriebsmaschine umfasst einerseits Mittel, umfassend Leitungen und Betätigungsvorrichtungen, um ein Arbeitsfluid G_{M} zirkulieren zu lassen, und andererseits in der Reihenfolge der Zirkulation des Arbeitsfluids G_{M}:
- einen Verdampfer E_{M};
- mindestens einen Übertragungszylinder CT_{M}, der eine Übertragungsflüssigkeit LT in seinem unteren Teil und das Arbeitsfluid G_{M} in Form einer Flüssigkeit und/oder eines Dampfs unter der Übertragungsflüssigkeit enthält;
- einen Kondensator Cₘ;
- mindestens eine Vorrichtung BS_{M} zur Trennung der flüssigen und der dampfförmigen Phase des Arbeitsfluids G_{M};
- eine Vorrichtung, die den Druckausgleich des Arbeitsfluids G_{M} im flüssigen Zustand ermöglicht;
wobei die Anlage **dadurch gekennzeichnet ist, dass**;
b) die Arbeitsmaschine umfasst einerseits Mittel, umfassend Leitungen und Betätigungsvorrichtungen, um ein Arbeitsfluid G_{R} zirkulieren zu lassen, und andererseits in der Reihenfolge der Zirkulation des Arbeitsfluids G_{R}:
- einen Kondensator C_{R};
- mindestens eine Vorrichtung BS_{R} zum Druckausgleich oder zur Ausdehnung und zur Trennung der flüssigen und dampfförmigen Phase des Arbeitsfluids G_{R};
- eventuell einen Druckminderer D_{R};
- einen Verdampfer ER;
- mindestens einen Übertragungszylinder CT_{R}, der eine Übertragungsflüssigkeit LT in seinem unteren Teil und das Arbeitsfluid G_{R} in Form einer Flüssigkeit und/oder eines Dampfs über der Übertragungsflüssigkeit enthält;
c) die Zylinder CT_{R} und CT_{M} mit mindestens einer Leitung verbunden sind, die durch Betätigungsvorrichtungen verschlossen werden kann, und in der ausschließlich die Übertragungsflüssigkeit LT zirkulieren kann, die die Rolle eines Flüssigkeitskolbens in den Zylindern CT_{R} und CT_{M} spielt.

2. Anlage nach Anspruch 1, **dadurch gekennzeichnet, dass** das Arbeitsfluid G_{T} (das unterschiedslos G_{R} oder G_{M} bezeichnet) und die Übertragungsflüssigkeit LT derart ausgewählt sind, dass G_{T} schwach löslich ist, vorzugsweise unlöslich in LT, das G_{T} nicht mit LT reagiert, und dass G_{T} im flüssigen Zustand weniger dicht als LT ist.

3. Anlage nach Anspruch 2, **dadurch gekennzeichnet, dass** LT und G_{T} voneinander durch ein Mittel getrennt sind, die den Arbeitsaustausch zwischen den Zylindern CT_{M} und CT_{R} nicht verhindert.

4. Anlage nach Anspruch 3, **dadurch gekennzeichnet, dass** das Mittel aus einer weichen Membran besteht, die zwischen G_{T} und LT angebracht ist, oder aus einem Schwimmer, der eine mittlere Dichte zwischen derjenigen des Arbeitsfluids G_{T} im flüssigen Zustand und derjenigen der Übertragungsflüssigkeit LT aufweist.

5. Anlage nach Anspruch 1, **dadurch gekennzeichnet, dass** sie ein einziges Element CT_{M}/CT_{R} umfasst, umfassend einen Arbeitszylinder CT_{M} und einen Übertragungszylinder CT_{R}.

6. Anlage nach Anspruch 1, **dadurch gekennzeichnet, dass** sie zwei Elemente CT_{M}/CT_{R} umfasst, die von CT_{M}/CT_{R} und CT_{M'}/CT_{R'} entworfen sind.

7. Anlage nach Anspruch 6, **dadurch gekennzeichnet, dass** sie außerdem zwei verschiedene Vorrichtungen zum Druckausgleich, entworfen von BS_{M1} und BS_{M2}, für die Antriebsmaschine umfasst, und zwei verschiedene Vorrichtungen zum Druckausgleich, entworfen von BS_{R1} und BS_{R2}, für die Arbeitsmaschine.

8. Verfahren zur Erzeugung von Kälte oder von Wärme mit Hilfe einer Anlage nach einem beliebigen der Ansprüche 1 - 7, die darin besteht, das Arbeitsfluid G_{M} einer Aufeinanderfolge von Carnot-Zyklen zu unterziehen die jeweils einem Grad der Reversibilität von weniger als 100 % in der Antriebsmaschine der Anlage aufweisen, **dadurch gekennzeichnet, dass**
- jeder Zyklus der Antriebsmaschine durch Eintrag von Wärme in den Verdampfer E_{M} initiiert wird und einen modifizierten Carnot-Zyklus in der Arbeitsmaschine durch Übertragung von Arbeit mit Hilfe der Übertragungsflüssigkeit LT zwischen mindestens einem Transferzylinder der Antriebsmaschine und mindestens einen Transferzylinder der Arbeitsmaschine initiiert,
- jeder der Verdampfer E_{M} und ER der Anlage mit einer Wärmequelle, jeweils mit der Temperatur T_{hM} und T_{bR,} verbunden ist, und jeder der Kondensatoren C_{M} und C_{R} mit einer Wärmesenke, jeweils mit der Temperatur T_{bM} und T_{hR} verbunden ist, wobei die Temperaturen derart sind, dass T_{bM} < T_{hM} und T_{bR} < T_{hR}.

9. Verfahren nach Anspruch 8, **dadurch gekennzeichnet, dass** die Anlage Mittel zum Wärmetausch zwischen einerseits den Wärmequellen und -senken, die verschiedene Temperaturen aufweisen, und andererseits den Verdampfern, Kondensatoren und eventuell dem Arbeitsfluid G_{T} in den Übertragungsbehältern CT_{M} und CT_{R} umfasst.

10. Verfahren nach Anspruch 8 zur Erzeugung von Kälte mit der Temperatur T_{bR}, die unter der Umgebungstemperatur liegt, und/oder der Erzeugung von Wärme mit den Temperaturen T_{hR} und T_{bM}, die über der Umgebungstemperatur liegen, **dadurch gekennzeichnet, dass** die Temperatur T_{hM} über der Temperatur T_{hR} liegt.

11. Verfahren nach Anspruch 8 zur Erzeugung von Wärme mit einer Temperatur T_{hR}, die über denjenigen der zwei Wärmequellen mit den Temperaturen T_{bR} und T_{hM} liegt, **dadurch gekennzeichnet, dass** die Temperatur T_{hM} unter der Temperatur T_{hR} liegt.

12. Verfahren nach Anspruch 8, **dadurch gekennzeichnet, dass** es ab einem anfänglichen Zustand der Anlage durchgeführt wird, in dem:
- die Antriebsmaschine und die Arbeitsmaschine nicht miteinander verbunden sind;
- in jeder der Maschinen die Betätigungsvorrichtungen, die die Kommunikation zwischen ihren verschiedenen Bauelementen ermöglichen, nicht aktiviert sind;
- die Temperatur der Gesamtheit der Installation und insbesondere der Fluide G_{M} und G_{R}, die sie enthält, gleich der Umgebungstemperatur ist;
- sich die Übertragungsflüssigkeiten LT in den Antriebs- und Arbeits-Übertragungszylindern (CT_{M} und CT_{R}) auf mittleren Niveaus befinden, die im Bereich zwischen den minimalen und den maximalen Niveaus in diesen Zylindern liegen.

13. Verfahren nach Anspruch 8 zur Erzeugung von Kälte mit einer Temperatur T_{bR}, die unter der Umgebungstemperatur liegt, **dadurch gekennzeichnet, dass** der erste Auslösezyklus aus Folgendem besteht:
- einem ersten Schritt, der darin besteht, gleichzeitig die folgenden Maßnahmen durchzuführen:
* Aufbau der thermischen Kommunikation über ein Wärmeträgerfluid, der Wärmequelle bei T_{hM} und des Verdampfers E_{M}, was eine Erhöhung der Temperatur und des Sättigungsdampfdrucks von G_{M} in E_{M} zur Folge hat;
* Aufbau der Kommunikation von CT_{M} und E_{M}, was eine Verdampfung von G_{M} in E_{M} und eine Übertragung von G_{M} im gasförmigen Zustand von E_{M} hin zu CT_{M} zur Folge hat;
* Aufbau der Kommunikation der Vorrichtung BS_{M} und E_{M}, was eine Übertragung des flüssigen G_{M} von BS_{M} hin zu E_{M} zur Folge hat;
* Aufbau der Kommunikation der Zylinder CT_{M} und CT_{R}, was eine Übertragung der Flüssigkeit LT von CT_{M} hin zu CT_{R} und eine Kompression der Dämpfe von G_{R}, die in CT_{R} enthalten sind, zur Folge hat;
* Aufbau der Kommunikation des Zylinders CT_{R} und C_{R}, was eine Übertragung der Dämpfe von G_{R} von CT_{R} hin zu C_{R}, eine Kondensation der Dämpfe in C_{R} (wozu eine Ableitung von Wärme in die Wärmesenken anfänglich bei Umgebungstemperatur erforderlich ist, die jedoch progressiv ihren nominalen Wert T_{hR} erreicht, der über oder gleich der Umgebungstemperatur ist), sowie eine Ansammlung der Kondensate in der Vorrichtung BS_{R} zur Folge hat,
- einen zweiten Schritt, der hauptsächlich die Antriebsmaschine betrifft, und der darin besteht, gleichzeitig die folgenden Maßnahmen durchzuführen:
* Stopp der Zirkulation des Fluids G_{M} in der Antriebsmaschine und Stopp der Zirkulation des Fluids G_{R} in der Arbeitsmaschine und Beibehaltung der Zirkulation der Wärmeträgerfluide, die mit der Wärmequelle bei T_{hM} und den Wärmesenken mit T_{hR} und T_{bM} austauschen;
* Aufbau der Kommunikation von CT_{M} und C_{M}, was eine Übertragung von G_{M} von CT_{M} hin zu C_{M}, eine Verringerung des Drucks von G_{M} in CT_{M}, eine Kondensation von G_{M} in C_{M} (wozu eine Ableitung von Wärme in die Wärmesenken anfänglich bei Umgebungstemperatur erforderlich ist, die jedoch progressiv ihren nominalen Wert T_{hM} erreicht, der über oder gleich der Umgebungstemperatur ist), sowie eine Ansammlung der Kondensate in der Vorrichtung BS_{M} zur Folge hat;
- einen dritten Schritt, der darin besteht, gleichzeitig die folgenden Maßnahmen durchzuführen:
* Aufbau der Kommunikation von BS_{R} und des Verdampfers ER, was die Umfüllung eines Teils der Flüssigkeit GR von BS_{R} hin zu ER zur Folge hat wobei der Dampfdruck von G_{R} in ER dann höher als derjenige ist, der in CT_{M} vorhanden ist;
* Aufbau der Kommunikation der Zylinder CT_{R} und CT_{M}, wobei das quasi unmittelbare Gleichgewicht der Drücke, das sich in diesen zwei Zylindern ergibt, Folgendes zur Folge hat:
= eine Übertragung der Flüssigkeit LT von CT_{R} hin zu CT_{M},
= eine Kompression der Dämpfe von G_{M}, die in CT_{M} enthalten sind,
= eine Druckminderung und eine endotherme Verdampfung von G_{R} in ER,
= eine Kondensation von G_{M} in C_{M} (wozu eine Ableitung von Wärme in die Wärmesenken bei der Temperatur T_{bM} erforderlich ist) und die Ansammlung der Kondensate von G_{M} in BS_{M}
= eine Verringerung der Temperatur des Fluids G_{R}, das im flüssigen Zustand in ER verbleibt, bis zu einer Sättigungstemperatur für den sich ergebenden Druck nach dem Aufbau der Kommunikation von CT_{R} und CT_{M};
- einen vierten Schritt, der hauptsächlich die Arbeitsmaschine betrifft, und der darin besteht, gleichzeitig die folgenden Maßnahmen durchzuführen:
* Stopp der Zirkulation des Fluids G_{M} in der Antriebsmaschine und Stopp der Zirkulation des Fluids G_{R} in der Arbeitsmaschine und Beibehaltung der Zirkulation der Wärmeträgerfluide, die mit der Wärmequelle bei T_{hM} und den Wärmesenken bei Th_{R} und Tb_{M} austauschen;
* Aufbau der Kommunikation von de BS_{R} und CT_{R}, was eine Verdampfung von G_{R} in BS_{R}, eine Übertragung von G_{R} von BS_{R} hin zu CT_{R}, eine Erhöhung des Drucks von G_{R} in CT_{R}, einen Wärmetausch zwischen der Vorrichtung BS_{R} mit der Quelle bei Th_{R} und einen Verbrauch der Wärme auf dem Niveau von BS_{R} zur Folge hat.

14. Verfahren nach Anspruch 8 zur Klimatisierung eines Gebäudes, **dadurch gekennzeichnet, dass**:
- die Anlage einen einzigen Zylinder CT_{R} und einen einzigen Zylinder CT_{M} umfasst, der einen Flüssigkeitskolben bilden,
- Isobutan als Fluid G_{R} verwendet wird und n-Pentan als Antriebsfluid G_{M} verwendet wird
- die Quelle der Antriebsmaschine Sonnenenergie ist.

## Claims

1. A trithermal or quadrithermal facility for producing cold and/or heat, comprising a driving thermodynamic machine and a receiving thermodynamic machine each operating according to a Carnot cycle, having a degree of reversibility of less than 100% and comprising:
a) the driving machine comprises means comprising conduits and actuators for circulating a work fluid G_{M} on the one hand and on the other hand, in the order of circulation of said work fluid G_{M}:
- an evaporator E_{M}:
- at least one transfer cylinder CT_{M} which contains a transfer liquid LT in its lower portion and the work fluid G_{M} as a liquid and/or vapor above the transfer liquid;
- a condenser C_{M};
- at least one device BS_{M} for separating the liquid and vapor phases of the work fluid G_{M};
- a device allowing pressurization of the work fluid G_{M} in the liquid state;
facility **characterized in that**:
b) the receiving machine comprises means comprising conduits and actuators for circulating a work fluid G_{R} on the one hand and on the other hand, in the order of circulation of said work fluid G_{R}:
- a condenser C_{R}:
- at least one pressurization and expansion device BS_{R} for separating the liquid and vapor phases of the work fluid G_{R}
- optionally an expander D_{R};
- an evaporator E_{R};
- at least one transfer cylinder CT_{R} which contains a transfer liquid LT in its lower portion and the work fluid G_{R} as a liquid and/or vapor above the transfer liquid;
c) the cylinders CT_{R} and CT_{M} are connected through at least one conduit which may be obturated by actuators and in which the transfer liquid LT may circulate exclusively, which liquid plays the role of a liquid piston in the cylinders CT_{R} and CT_{M}.

2. The facility according to claim 1, **characterized in that** the work fluid G_{T} (equally referring to G_{R} or G_{M}) and the transfer liquid LT are selected so that G_{T} is sparingly soluble, preferably insoluble in LT, that G_{T} does not react with LT and that G_{T} in the liquid state is less dense than LT.

3. The facility according to claim 2, **characterized in that** LT and G_{T} are isolated from each other by a means which does not prevent exchange of work between the cylinders CT_{R} and CT_{M}.

4. The facility according to claim 3, **characterized in that** said means consists in a flexible membrane interposed between G_{T} and LT or in a float which has an intermediate density between that of the work fluid G_{T} in the liquid state and that of the transfer liquid LT.

5. The facility according to claim 1, **characterized in that** it comprises a single element CT_{M}/CT_{R} comprising a transfer cylinder CT_{M} and a transfer cylinder CT_{R}.

6. The facility according to claim 1, **characterized in that** it comprises two elements CT_{M}/CT_{R} designated by CT_{M}/CT_{R} and CT_{M'}/CT_{R'}.

7. The facility according to claim 6, **characterized in that** it further comprises two distinct pressurization devices designated by BS_{M1} and BS_{M2} for the matrix machine and two distinct pressurization devices designated by BS_{R1} and BS_{R2} for my receiving machine.

8. A method for producing cold or heat by means of a facility according to any of claims 1 to 7, consisting of subjecting the work fluid G_{M} to a succession of Carnot cycles, each having a degree of reversibility of less than 100%, in the driving machine of the facility, **characterized in that**
- each cycle of the driving machine is initiated by providing heat to the evaporator E_{M} and initiates a modified Carnot cycle in the receiving machine by work transfer by means of the transfer liquid LT, between at least one transfer cylinder of the driving machine and at least one transfer cylinder of the receiving machine,
- each of the evaporators E_{M} and E_{R} of the facility is connected to a heat source respectively at the temperature T_{hM} and T_{hR}, and each of the condensers C_{M} and C_{R} is connected to a heat sink respectively at the temperature T_{hM} and T_{hR}, the temperatures being such that T_{hM} < T_{hR}.

9. The method according to claim 8, **characterized in that** the facility comprises heat exchange means between heat sources and sinks which are at different temperatures on one hand and evaporators, condensers and optionally the work fluid G_{T} on the other hand in the transfer chambers CT_{M} and CT_{R}.

10. The method according to claim 8, for producing cold at temperature T_{bR} below room temperature and/or producing heat at temperatures T_{hR} and T_{bM} above room temperature, **characterized in that** the temperature T_{hM} is above the temperature T_{hR}.

11. The method according to claim 8, for producing heat at a temperature T_{hR} above those of both heat sources at temperatures T_{bR} and T_{hM}, **characterized in that** the temperature T_{hM} is below the temperature T_{hR}.

12. The method according to claim 8, **characterized in that** it is applied from an initial state of the facility wherein:
- the driving and receiving machines are not connected with each other;
- in each of the machines, the actuators allowing communication between their constitutive elements are not enabled;
- the temperature of the whole of the facility and notably of the fluids G_{M} and G_{R} which it contains is equal to room temperature;
- the transfer liquids LT in the driving and receiving transfer cylinders (CT_{M} and CT_{R}) are at intermediate levels comprised between the minimum and maximum levels in these cylinders.

13. The method according to claim 8, for producing cold at a temperature T_{bR} below room temperature, **characterized in that** the first starting cycle is formed with:
- a 1^{st} step which consists of simultaneously achieving the following actions:
* putting in thermal communication, via a heat transfer fluid, the hot source at T_{hM} and the evaporator E_{M} which has the consequence of increasing the temperature and the saturating vapor pressure of G_{M} in E_{M};
* putting in communication CT_{M} and E_{M} which has the consequence of an evaporation of G_{M} in E_{M} and a transfer of G_{M} in the vapor state from E_{M} to CT_{M};
* putting in communication the device BS_{M} and E_{M} which has the consequence of a transfer of liquid G_{M} from BS_{M} to E_{M};
* putting in communication the cylinders CT_{M} and CT_{R} which has the consequence of a transfer of the LT liquid from CT_{M} to CT_{R} and a compression of the G_{R} vapors contained in CT_{R};
* putting in communication the cylinder CT_{R} and C_{R} which has the consequence of a transfer of G_{R} vapors from CT_{R} to C_{R}, a condensation of said vapors in C_{R} (requiring heat removal to the heat sink initially at room temperature but which will gradually attain its rated value T_{hR} greater than or equal to room temperature) and an accumulation of condensates in the BS_{R} device;
- a 2^{nd} step which mainly relates to the driving machine and which consists of simultaneously achieving the following actions:
* stopping the circulation of the fluid G_{M} in the driving machine and stopping the circulation of the fluid G_{R} in the receiving machine and maintaining circulation of the heat transfer fluids exchanging with the heat source at T_{hM} and the heat sinks at T_{hR} and T_{bM};
* putting in communication CT_{M} and C_{M}, which has the consequence of a transfer of G_{M} from CT_{M} to C_{M}, a reduction in the pressure of G_{M} in CT_{M}, a condensation of G_{M} in CT_{M} (requiring heat removal to the heat sink initially at room temperature but which will gradually attain its rated value T_{bM} greater than or equal to room temperature) and an accumulation of condensates in the BS_{M} device;
- a 3^{rd} step which consists of simultaneously achieving the following actions:
* putting in communication BS_{R} and the evaporator E_{R}, which has the consequence of transferring a portion of the GR liquid from BS_{R} to E_{R}, the vapor pressure of G_{R} in E_{R} then being greater than that existing in CT_{M};
* putting in communication the cylinders CT_{R} and CT_{M}, the quasi-instantaneous equilibration of the pressures which occurs in both of these cylinders having the consequences of:
= a transfer of the liquid LT from CT_{R} to CT_{M},
= a compression of the G_{M} vapors contained in CT_{M},
= an expansion and an endothermic eyaporation of G_{R} in E_{R},
= a condensation of the G_{M} vapors in C_{M} (requiring removal of heat to the heat sink at temperature Tb_{M}) and accumulation of the G_{M} condensates in BS_{M}.
= a reduction in the temperature of the G_{R} fluid remaining in the liquid state in ER down to the saturation temperature for the resulting pressure after putting in communication CT_{R} and CT_{M};
- a 4^{th} step which mainly relates to the receiving machine and which consists of simultaneously achieving the following actions:
* stopping the circulation of the fluid G_{M} in the driving machine and stopping the circulation of the fluid G_{R} in the receiving machine, and maintaining the circulation of the heat transfer fluids exchanging heat with the heat source at Th_{M} and the heat sinks at Th_{R} and TbM;
* putting in communication BS_{R} and CT_{R}, which has the consequence of an evaporation of G_{R} in BS_{R}, a transfer of G_{R} from BS_{R} to CT_{R}, an increase in the pressure of G_{R} in CT_{R}, a heat exchange between the BS_{R} devices with source at Th_{R} and a consumption of heat at BS_{R}.

14. The method according to claim 8, for air-conditioning a building, **characterized in that**:
- the facility comprises a single cylinder CT_{R} and a single cylinder CT_{M} forming a liquid piston,
- isobutane is used as a fluid G_{R} and n-pentane as a driving fluid G_{M}
- the source of the driving motor is solar energy.
